# EUROPÄISCHE PATENTSCHRIFT

(11) **EP 3 274 510 B1**
(45) Veröffentlichungstag und Bekanntmachung des Hinweises auf die Patenterteilung: **22.01.2020**
(21) Anmeldenummer: 15711542.9
(22) Anmeldetag: 24.03.2015
(51) Int. Cl.: E01H 1/05

(54) **BODENREINIGUNGSMASCHINE UND VERFAHREN ZUM BETREIBEN EINER BODENREINIGUNGSMASCHINE**
GROUND-CLEANING MACHINE AND METHOD FOR OPERATING A GROUND-CLEANING MACHINE
MACHINE DE NETTOYAGE DE SOL ET PROCÉDÉ POUR FAIRE FONCTIONNER UNE MACHINE DE NETTOYAGE DE SOL

(43) Veröffentlichungstag der Anmeldung: 31.01.2018
(73) Patentinhaber: Alfred Kärcher SE & Co. KG, 71364 Winnenden (DE)
(72) Erfinder: HAUG, Marcus, 71711 Steinheim an der Murr (DE); HABERL, Bernd, 71554 Weissach im Tal (DE); VIETH, Oliver, 23970 Wismar (DE); PALFI, Janos, 97688 Bad Kissingen (DE)
(74) Vertreter: Hoeger, Stellrecht & Partner Patentanwälte mbB
(86) Internationale Anmeldenummer: PCT/EP2015/056232
(87) Internationale Veröffentlichungsnummer: WO 2016/150485

(56) Entgegenhaltungen:
- WO-A1-2012/171579
- DE-A1- 2 242 718
- US-A- 3 292 195

## Beschreibung

Die Erfindung betrifft eine Bodenreinigungsmaschine, umfassend ein Fahrgestell, mindestens eine Werkzeugeinrichtung mit mindestens einer Werkzeugaufnahme und mit einem an der mindestens einen Werkzeugaufnahme sitzenden Bodenbearbeitungswerkzeug, und eine Halteeinrichtung, welche die mindestens eine Werkzeugaufnahme an dem Fahrgestell hält, wobei die Halteeinrichtung einen Polygonallenker umfasst mit einer ersten Querstrebe, welche relativ zu dem Fahrgestell fixiert ist, mit einer zweiten Querstrebe, relativ zu welcher die mindestens eine Werkzeugaufnahme fixiert ist, mit einer ersten Längsstrebe, welche über ein erstes Schwenkgelenk um eine erste Schwenkachse schwenkbar an der ersten Querstrebe angelenkt ist und welche über ein zweites Schwenkgelenk um eine zweite Schwenkachse schwenkbar an der zweiten Querstrebe angelenkt ist, und mit einer zweiten Längsstrebe, welche über ein drittes Schwenkgelenk um eine dritte Schwenkachse schwenkbar an der ersten Querstrebe angelenkt ist und über ein viertes Schwenkgelenk um eine vierte Schwenkachse schwenkbar an der zweiten Querstrebe angelenkt ist, wobei in mindestens eine Strebe des Polygonallenkers eine Federeinrichtung integriert ist, mittels welcher eine Länge der entsprechenden Strebe zwischen Schwenkachsen für die mindestens eine Strebe in Abhängigkeit einer auf den Polygonallenker wirkenden Kraft variierbar ist.

Eine solche Bodenreinigungsmaschine ist beispielsweise als Kehrmaschine ausgebildet oder als Bodenreinigungsmaschine mit Kehrfunktion.

Die US 3,292,195 offenbart eine Straßenkehrmaschine mit einem an einem Körper schwenkbar montierten Arm. Der Arm trägt einen Seitenbesen, welcher mit dem Arm beweglich ist.

Die DE 2 242 718 offenbart eine Aufhängung eines Kehrbesens von Straßenreinigungsfahrzeugen. Es ist ein von einem Fahrzeugrahmen getragenes und um eine senkrechte Achse verschwenkbares Halterungsglied vorgesehen. Am Halterungsglied ist eine einen Kehrbesen tragende Anordnung angebracht. Es ist eine dem Halterungsglied zugeordnete Feder zum Verschwenken des Kehrbesens in eine Arbeitsstellung vorgesehen.

Aus der WO 2012/171579 A1 ist ein Kehrfahrzeug mit einer Tellerbürste zum Kehren von Schmutz von einer zu reinigenden Bodenfläche bekannt, wobei die Tellerbürste einen relativ zur Horizontalen geneigten Bürstenteller mit daran gehaltenen Bürsten aufweist und um eine Drehachse drehbar ist. Es ist ein Verstellelement einer Verstelleinrichtung vorgesehen zum Ändern der Neigung des Bürstentellers bezüglich der Horizontalen und zum Ändern des Kontaktbereichs der Bürste mit der Bodenfläche. Ferner ist eine Halteeinrichtung zum Halten der Tellerbürste am Kehrfahrzeug vorgesehen. Die Halteeinrichtung umfasst ein aus jeweils an Gelenken miteinander verbundenen Gelenkgliedern aufgebautes Gelenkpolygon mit einem ersten Gelenkglied, über welches das Gelenkpolygon am Kehrfahrzeug gehalten ist, sowie mit einem zweiten Gelenkglied, an welchem die Tellerbürste gehalten ist. Das Verstellelement ist längenveränderlich ausgebildet und mit mindestens einem Gelenkglied verbunden, wobei in Abhängigkeit von einer Änderung der Länge des Verstellelements die Ausrichtung des ersten Gelenkglieds relativ zu dem zweiten Gelenkglied veränderbar und die Tellerbürste um eine schräg zur Drehachse ausgerichteten Schwenkachse schwenkbar ist.

Aus der EP 0 021 784 ist eine Vorrichtung zur Montage einer rotierenden Bürste bekannt.

Aus der US 4,368,554 ist eine Straßenkehrvorrichtung bekannt.

Der Erfindung liegt die Aufgabe zugrunde, eine Bodenreinigungsmaschine der eingangs genannten Art bereitzustellen, welche bei einfachem konstruktiven Aufbau zusätzliche Funktionalitäten aufweist.

Diese Aufgabe wird bei der eingangs genannten Bodenreinigungsmaschine erfindungsgemäß dadurch gelöst, dass der mindestens einen Strebe mit der Federeinrichtung ein Anschlag zugeordnet ist, welcher bei einer definierten Höhenposition der Halteeinrichtung relativ zu dem Fahrgestell wirksam ist, und dass der Anschlag so ausgebildet ist, dass er eine Beweglichkeit eines Bereichs der mindestens einen Strebe mit der Federeinrichtung sperrt, wenn der Bereich an dem Anschlag anliegt, und dann über die Federeinrichtung die mindestens eine Strebe verlängerbar ist.

Über den Anschlag lässt sich auf die mindestens eine Strebe mit der Federeinrichtung in einer bestimmten Stellung so einwirken, dass eine Längenänderung der mindestens einen Strebe bewirkt wird und insbesondere eine Längenvergrößerung bewirkt wird.

Durch die Integration der Federeinrichtung in mindestens eine Strebe (in die erste Längsstrebe und/oder die zweite Längsstrebe und/oder die erste Querstrebe und/oder die zweite Querstrebe) lässt sich bei entsprechender externer Kraftausübung die Form eines Polygons des Polygonallenkers verändern.

Diese Formänderung bewirkt eine relative Positionsänderung der Werkzeugaufnahme relativ zu dem Fahrgestell beziehungsweise zu einem Boden, auf welchem die Bodenreinigungsmaschine aufgestellt ist. Diese Beweglichkeit kann dazu genutzt werden, um beispielsweise eine Rampengängigkeit der Bodenreinigungsmaschine aktiv zu erhöhen oder bei Anstoßen eines Bodenbearbeitungswerkzeugs an ein Hindernis eine automatische Ausweichbewegung zu ermöglichen.

Es ergeben sich dadurch zusätzliche Bewegungsmöglichkeiten an der Halteeinrichtung und damit für ein Bodenbearbeitungswerkzeug. Für diese zusätzlichen Beweglichkeiten muss aber kein zusätzlicher aktiver Verstellantrieb vorgesehen werden, sondern über die Wirkung von entsprechenden Kräften kann eine Beweglichkeit erreicht werden.

Es ergibt sich dadurch bei einfachem konstruktiven Aufbau eine erhöhte Funktionalität insbesondere bezüglich Rampengenauigkeit und in einer Arbeitsstellung bezüglich der Ausweichbarkeit von Hindernissen.

Das Bodenbearbeitungswerkzeug ist insbesondere ein Reinigungswerkzeug wie ein Kehrwerkzeug oder ein Schrubbwerkzeug. Es ist beispielsweise auch möglich, dass das Bodenbearbeitungswerkzeug ein Mähdeck, ein Schneeschild, ein Schwemmbalken usw. ist.

Die Bodenreinigungsmaschine ist beispielsweise als Kehrmaschine und insbesondere Kommunalkehrmaschine mit zu einer Reinigungsfunktion zusätzlichen Einsatzmöglichkeiten ausgebildet.

Bei einem Ausführungsbeispiel ist es vorgesehen, dass die erste Querstrebe längenfest ausgebildet ist und/oder die zweite Querstrebe längenfest ausgebildet ist. Dadurch ergibt sich ein einfacher konstruktiver Aufbau.

Durch entsprechende Ausbildung der Federeinrichtung, wobei die Federeinrichtung insbesondere eine Mindesthärte aufweist, lässt es sich erreichen, dass für den normalen Reinigungsbetrieb und für einen "normalen" Transportbetrieb die mindestens eine Strebe mit der Federeinrichtung als starr angesehen werden kann.

Bei einem Ausführungsbeispiel ist es vorgesehen, dass die erste Querstrebe längenfest ausgebildet ist und/oder die zweite Querstrebe längenfest ausgebildet ist. Dadurch ergibt sich ein einfacher konstruktiver Aufbau.

Es ist dann günstig, wenn die Federeinrichtung und die erste Längsstrebe und/oder die zweite Längsstrebe integriert ist. Dadurch ergeben sich vorteilhafte zusätzliche Funktionalitäten.

Ganz besonders vorteilhaft ist es, wenn die Federeinrichtung so an dem Polygonallenker angeordnet und ausgebildet ist, dass die Form eines zwischen den Schwenkachsen gebildeten Polygons aufgrund einer Längenänderung der mindestens einen Strebe durch die Federeinrichtung variierbar ist, wobei insbesondere eine Formänderung des Polygons eine Positionsänderung der mindestens einen Werkzeugaufnahme relativ zu dem Fahrgestell bewirkt. Dadurch lässt sich beispielsweise eine Kipp-Transportstellung zur Erhöhung einer Rampengängigkeit aktiv einstellen, wobei aber kein zusätzlicher aktiver (Kipp-)Verstellantrieb vorgesehen werden muss. Ferner lässt sich in einer Arbeitsstellung eines Bodenbearbeitungswerkzeugs ein Ausweichen des Bodenbearbeitungswerkzeugs bei Anprall an ein Hindernis erreichen mit automatischer Rückstellung, wenn das Hindernis nicht mehr vorhanden ist. Das Ausweichen wiederum wird auf automatische Weise erreicht, ohne dass beispielsweise eine entsprechende Steuerung beziehungsweise Regelung vorgesehen werden muss.

Ganz besonders vorteilhaft ist es, wenn die Federeinrichtung an dem Polygonallenker so angeordnet und ausgebildet ist, dass eine wirksame ausreichend große Kraft auf den Polygonallenker eine relative Schwenkung der mindestens einen Werkzeugaufnahme zu dem Fahrgestell oder einem Boden, auf dem die Bodenreinigungsmaschine aufgestellt ist, bewirkt. Dadurch kann die passive Federeinrichtung dazu genutzt werden, um aktiv eine Kipp-Transportstellung zu erreichen, und um dadurch die Rampengängigkeit der Bodenreinigungsmaschine zu erhöhen. Ferner kann die Federeinrichtung dazu genutzt werden, um automatisch für ein Reinigungswerkzeug ein Ausweichen zu ermöglichen, wenn das Bodenbearbeitungswerkzeug an ein Hindernis (außerhalb eines normalen Reinigungsbetriebs) anstößt.

Ganz besonders vorteilhaft ist es, wenn die Federeinrichtung eine solche Mindesthärte aufweist, dass die bei einem normalen Bodenbearbeitungsvorgang auftretenden Kräfte keine relevante Positionsänderung der mindestens einen Werkzeugaufnahme zu dem Fahrgestell bewirken. Bei einem normalen Bodenbearbeitungsvorgang kann dann der Polygonallenker als ein Lenker angesehen werden mit starren Seiten. Wenn außergewöhnliche Kraftbelastungen auftreten, wie beispielsweise beim Anstoßen des Bodenbearbeitungswerkzeugs an ein Hindernis, dann kann die Federeinrichtung bezüglich ihrer elastischen Eigenschaften wirksam werden, um ein Ausweichen und nachfolgende Rückstellung zu ermöglichen. Ferner kann beispielsweise über den Polygonallenker eine Transportstellung eingestellt werden, in der beispielsweise eine Einhüllendenebene des Bodenbearbeitungswerkzeugs mindestens näherungsweise parallel zu einem Boden ist. Wenn beispielsweise eine erhöhte Rampengängigkeit erforderlich ist, weil die Bodenreinigungsmaschine auf eine Rampe auffährt, dann kann aktiv eine Kipp-Transportstellung erreicht werden über entsprechende Einwirkung auf die Federeinrichtung. Dazu ist aber kein zusätzlicher aktiver (Kipp-)Antrieb notwendig; es genügt eine Verstelleinrichtung für eine Höhenverstellung des Bodenbearbeitungswerkzeugs relativ zu dem Fahrgestell.

Insbesondere weist die Federeinrichtung eine Federrate auf, welche mindestens 10 N/mm und vorteilhafterweise mindestens 20 N/mm und insbesondere mindestens 30 N/mm und insbesondere mindestens 40 N/mm und insbesondere mindestens 50 N/mm und insbesondere mindestens 55 N/mm beträgt. Die entsprechende Strebe mit der Federeinrichtung lässt sich dann für einen "Normalbetrieb" als starr ansehen. Erst wenn besondere Bedingungen vorliegen, insbesondere Anstoßen an ein Hindernis eines Reinigungswerkzeugs, oder Anschlag eines Bereichs der Strebe an einen Anschlag, kann die Federeinrichtung wirksam werden mit einer entsprechenden Längenänderung der Strebe.

Der Polygonallenker ist insbesondere als Trapezlenker oder Parallelogrammlenker je nach Anwendung ausgebildet.

Ganz besonders vorteilhaft ist es, wenn die mindestens eine Strebe mit der Federeinrichtung einen ersten Bereich aufweist, welcher längenfest ist und welcher an einem Schwenkgelenk angeordnet ist, einen zweiten Bereich aufweist, welcher längenfest ist und welcher an einem weiteren Schwenkgelenk angeordnet ist, und mindestens eine Feder aufweist, welche an dem ersten Bereich und dem zweiten Bereich fixiert ist und zwischen dem ersten Bereich und dem zweiten Bereich positioniert ist. Es lässt sich dadurch auf einfache Weise eine Längenveränderlichkeit der Strebe mit der Federeinrichtung erreichen. Diese Längenveränderung ist dabei grundsätzlich kraftgesteuert in Abhängigkeit von einer Kraftkomponente, welche längs einer Federkraftrichtung der mindestens einen Feder wirkt.

Bei einem Ausführungsbeispiel ist die Federeinrichtung in die zweite Längsstrebe integriert und die erste Längsstrebe ist längenfest ausgebildet, wobei die erste Längsstrebe bezogen auf die Schwerkraftrichtung oberhalb der zweiten Längsstrebe angeordnet ist, wenn die Bodenreinigungsmaschine auf einem Boden aufsteht, und/oder an die erste Längsstrebe greift eine Verstelleinrichtung zur Einstellung einer Höhenposition der Werkzeugaufnahme relativ zu dem Boden an. Es lässt sich dadurch ein kompakter Aufbau erreichen. Es lässt sich auf einfache Weise eine Höhenverstellbarkeit der Werkzeugaufnahme über die Halteeinrichtung realisieren und es lässt sich eine Längenvariabilität an dem Polygonlenker erhalten.

Günstig ist es, wenn die Federeinrichtung eine Grundstellung aufweist, durch welche eine Ausgangslänge der mindestens einen Strebe mit der Federeinrichtung definiert ist, und dass eine Federkraft der Federeinrichtung bestrebt ist, die Federeinrichtung in die Grundstellung zu bringen. Für einen normalen Betrieb der Bodenreinigungsmaschine befindet sich die Federeinrichtung in der Grundstellung. Bei einem "normalen" Betrieb erfolgt ein Bodenbearbeitungsvorgang wie ein Reinigungsvorgang beziehungsweise ein Bodenbearbeitungswerkzeug (wie ein Reinigungswerkzeug) befindet sich in einer Transportstellung. Durch Herausführen der Federeinrichtung aus der Grundstellung lassen sich zusätzliche Funktionalitäten erreichen wie beispielsweise eine erhöhte Rampengenauigkeit beziehungsweise eine Ausweichbarkeit bezüglich des Anstoßens eines Bodenbearbeitungswerkzeugs an Hindernisse.

Es ist dabei günstig, wenn die Länge der mindestens einen Strebe mit der Federeinrichtung in Abhängigkeit von der wirkenden Kraft gegenüber der Ausgangslänge verkleinerbar oder vergrößerbar ist. Dadurch lassen sich (mindestens) zwei zusätzliche Funktionalitäten realisieren; es lässt sich eine Kipp-Transportstellung aktiv einstellen, ohne dass ein zusätzlicher aktiver Antrieb vorgesehen werden muss. Es lässt sich passiv bei einem Anstoßen eines Bodenbearbeitungswerkzeugs an ein Hindernis ein Ausweichen des Bodenbearbeitungswerkzeugs realisieren.

Insbesondere ist bei einer Verkleinerung gegenüber der Ausgangslänge eine relative Kippung der mindestens einen Werkzeugaufnahme bewirkt, bei der ein Abstand zu einem Boden eines der ersten Querstrebe zugewandten Endes eines Bodenbearbeitungswerkzeugs zunimmt. Beispielsweise in einer Arbeitsstellung eines Bodenbearbeitungswerkzeugs bei einem Reinigungsvorgang das Bodenbearbeitungswerkzeug an ein Hindernis anstößt, wobei eine Anstoßfläche quer zu einem zu reinigenden Boden orientiert ist, dann wird eine entsprechende Kraft auf das Bodenbearbeitungswerkzeug ausgeübt. Diese Kraft wird auf den Polygonallenker übertragen. Wenn eine entsprechende Kraft ausreichend groß ist, dann kann sie ein Komprimieren der Federeinrichtung bewirken. Diese Kompression an der Federeinrichtung wiederum führt dabei zu einem Ausweichen der Werkzeugaufnahme mit dem Bodenbearbeitungswerkzeug von dem Hindernis. Dadurch wird eine Kraftbelastung der Werkzeugeinrichtung der Halteeinrichtung verringert und die Beschädigungsgefahr wird verringert.

Bei einer Vergrößerung gegenüber der Ausgangslänge ist insbesondere eine relative Kippung der mindestens einen Werkzeugaufnahme bewirkt, bei der ein Abstand zu einem Boden eines zu der ersten Querstrebe abgewandten Endes eines Bodenbearbeitungswerkzeugs zunimmt. Das der ersten Querstrebe abgewandte Ende des Bodenbearbeitungswerkzeugs ist ein vorderes Ende. Dessen Abstand zu dem Boden wird erhöht. Dadurch ergibt sich eine erhöhte Rampengängigkeit der Bodenreinigungsmaschine. Diese relative Kippung wird aktiv erreicht, indem insbesondere ein Bereich der mindestens einen Strebe mit der Federeinrichtung an einen Anschlag herangeführt wird. Für diese aktive Kippung ist aber kein zusätzlicher aktiver Antrieb zu der sowieso vorhandenen Verstelleinrichtung für die Höheneinstellung notwendig.

Günstigerweise ist eine Verstelleinrichtung vorgesehen, welche der Halteeinrichtung zugeordnet ist, durch welche ein Höhenabstand der mindestens einen Werkzeugaufnahme zu einem Boden, auf welchem die Bodenreinigungsmaschine aufsteht, feststellbar einstellbar ist. Durch die Verstelleinrichtung lässt sich insbesondere ein Bodenbearbeitungswerkzeug zwischen einer Arbeitsstellung (wie eine Reinigungsstellung) und einer Transportstellung bewegen und entsprechende Stellungen lassen sich festlegen.

Günstigerweise sind eine oder mehrere Arbeitsstellungen der mindestens einen Werkzeugeinrichtung vorgesehen, in welcher ein oder mehrere Bodenbearbeitungswerkzeuge auf den zu bearbeitenden (beispielsweise zu reinigenden) Boden wirken, und es sind eine oder mehrere Transportstellungen, in welcher das oder die Bodenbearbeitungswerkzeuge beabstandet zu dem Boden sind. Bei einem Ausführungsbeispiel umfasst die Verstelleinrichtung mindestens ein angetriebenes längenverstellbares Glied (wie beispielsweise einen Pneumatikzylinder oder Hydraulikzylinder), welches mit einer ersten Anlenkstelle an die erste Längsstrebe oder die zweite Längsstrebe angelenkt ist und mit einer zweiten Anlenkstelle an die erste Querstrebe oder an das Fahrgestell angelenkt ist, wobei durch das längenverstellbare Glied ein Abstand zwischen der ersten Anlenkstelle und der zweiten Anlenkstelle feststellbar einstellbar ist. Es lässt sich dadurch auf einfache Weise aktiv eine Schwenkbewegung der ersten Längsstrebe beziehungsweise der zweiten Längsstrebe antreiben, wobei sich auch eine eingestellte Schwenkposition auf einfache Weise feststellen lässt. Dadurch lässt sich auf einfache Weise der Höhenabstand der Werkzeugaufnahme und damit eines Bodenbearbeitungswerkzeugs zu dem Fahrgestell beziehungsweise zu einem zu reinigenden Boden einstellen.

Ganz besonders vorteilhaft ist es, wenn die Federeinrichtung an dem Polygonallenker so angeordnet und ausgebildet ist, dass bei Krafteinwirkung auf das mindestens eine Bodenbearbeitungswerkzeug mit einer ausreichend großen Kraftkomponente längs einer Federkraftwirkungsrichtung der Federeinrichtung eine Länge der mindestens einen Strebe mit der Federeinrichtung sich verkleinert. Dadurch lässt sich automatisch, wenn entsprechend große Kraftbelastungen vorliegen, ein Ausweichen des Bodenbearbeitungswerkzeugs erreichen, um die Kraftbelastung zu verringern. Für dieses Ausweichen muss kein zusätzlicher aktiver Antrieb vorgesehen werden und es muss keine Steuerung beziehungsweise Regelung vorgesehen werden.

Der mindestens einen Strebe mit der Federeinrichtung ist erfindungsgemäss ein Anschlag zugeordnet, welcher bei einer definierten Höhenposition der Halteeinrichtung relativ zu dem Fahrgestell und insbesondere in einer Transportstellung der mindestens einen Werkzeugaufnahme wirksam ist. Über den Anschlag lässt sich auf die mindestens eine Strebe mit der Federeinrichtung in einer bestimmten Stellung so einwirken, dass eine Längenänderung der mindestens einen Strebe bewirkt wird und insbesondere eine Längenvergrößerung bewirkt wird.

Der Anschlag ist so ausgebildet, dass er eine Beweglichkeit eines Bereichs der mindestens einen Strebe mit der Federeinrichtung sperrt, wenn der Bereich an dem Anschlag anliegt und dann über die Federeinrichtung die mindestens eine Strebe verlängerbar ist. Wenn der entsprechende Bereich der mindestens einen Strebe mit der Federeinrichtung an dem Anschlag anliegt, dann kann bei einer Weiterbewegung des Polygonallenkers dieser Bereich nicht mitbewegt werden. Es wird eine Zwangsbedingung in das System des Polygonallenkers eingebracht. Die Federeinrichtung ermöglicht dann ein "Ausweichen" bezüglich dieser Zwangsbedingung, indem insbesondere die mindestens eine Strebe mit der Federeinrichtung verlängert wird. Dadurch lässt sich eine Kipp-Transportstellung eines Bodenbearbeitungswerkzeugs erreichen, um eine Rampengängigkeit zu erhöhen. Die Kipp-Transportstellung lässt sich auf aktive Weise erreichen, indem der entsprechende Bereich der mindestens einen Strebe wie der Federeinrichtung an den Anschlag herangeführt wird. Es ist aber kein Kippantrieb oder dergleichen notwendig, da das Einstellen der Kipp-Transportstellung durch eine sowieso vorhandene Verstelleinrichtung für eine Höhenposition der Werkzeugaufnahme mit dem Bodenbearbeitungswerkzeug verwendbar ist.

Günstigerweise ist der der mindestens einen Werkzeugaufnahme ein Rotationsantrieb für das Bodenbearbeitungswerkzeug zugeordnet, welcher insbesondere an der mindestens einen Werkzeugaufnahme sitzt. Es lässt sich dadurch eine Rotationsbewegung des Bodenbearbeitungswerkzeugs antreiben, um einen effektiven Reinigungsvorgang und beispielsweise Kehrvorgang oder Schrubbvorgang zu bewirken.

Bei einem Ausführungsbeispiel ist die mindestens eine Werkzeugeinrichtung als Reinigungswerkzeugeinrichtung ausgebildet. Die Bodenreinigungsmaschine ist insbesondere eine Kehrmaschine oder Schrubbmaschine beziehungsweise eine Bodenreinigungsmaschine mit Kehrfunktion oder Schrubbfunktion. Das (mindestens eine) Reinigungswerkzeug ist dann ein Kehrwerkzeug oder Schrubbwerkzeug. Sie ist insbesondere selbstfahrend ausgebildet. Beispielsweise ist sie als Aufsitzmaschine ausgebildet.

Bei einem Ausführungsbeispiel weist das Fahrzeug bezogen auf eine Vorwärtsfahrtrichtung ein Vorderende und ein Hinterende auf, und das mindestens eine Bodenbearbeitungswerkzeug ragt über das Vorderende und/oder das Hinterende und/oder über ein Seitenende hinaus. Wenn an ein Hindernis angefahren wird, dann stößt das Bodenbearbeitungswerkzeug als äußeres Ende der Bodenreinigungsmaschine an das Hindernis an. Über die Federeinrichtung lässt sich ein automatisches Ausweichen realisieren.

Erfindungsgemäß wird ein Verfahren zum Betreiben einer Bodenreinigungsmaschine gemäß der Erfindung bereitgestellt, bei dem in einer Transportstellung ein Abstand zu einem Boden eines der ersten Querstrebe abgewandten Endes eines Bodenbearbeitungswerkzeugs vergrößert wird, indem die Halteeinrichtung von dem Boden weg verschwenkt wird und die mindestens eine Strebe mit der Federeinrichtung mit einem Bereich an einen Anschlag anliegt, wodurch die Länge der mindestens einen Strebe mit der Federeinrichtung vergrößert wird.

Das erfindungsgemäße Verfahren weist die bereits im Zusammenhang mit der erfindungsgemäßen Bodenreinigungsmaschine erläuterten Vorteile auf.

Es lässt sich dadurch aktiv eine Kipp-Transportstellung erreichen, um eine Rampengängigkeit der Bodenreinigungsmaschine zu erhöhen, ohne dass ein zusätzlicher aktiver Antrieb für das Erreichen der Kipp-Transportstellung notwendig ist.

Insbesondere wird die Federeinrichtung so ausgebildet, dass in einer Arbeitsstellung eines Bodenbearbeitungswerkzeugs eine Kippbewegung des Bodenbearbeitungswerkzeugs bewirkt wird, wenn das Bodenbearbeitungswerkzeug an ein Hindernis stößt, welches eine Anlagefläche aufweist, die quer zu einem Boden, auf welchem die Bodenreinigungsmaschine aufgestellt ist, orientiert ist, wobei die mindestens eine Strebe mit der Federeinrichtung aufgrund der bei dem Anstoß wirkenden Kraft ihre Länge verkürzt und dadurch ein Abstand zu dem Boden eines der ersten Querstrebe zugewandten Endes des Bodenbearbeitungswerkzeugs sich vergrößert.

Das erfindungsgemäße Verfahren weist die bereits im Zusammenhang mit der erfindungsgemäßen Bodenreinigungsmaschine erläuterten Vorteile auf.

Die Federeinrichtung ermöglicht, wenn eine ausreichend große Kraft wirkt, ein Ausweichen des Bodenbearbeitungswerkzeugs von dem Hindernis. Dadurch wird eine Kraftbelastung des Bodenbearbeitungswerkzeugs und der Halteeinrichtung verringert und dadurch die Beschädigungsgefahr verringert.

Die nachfolgende Beschreibung bevorzugter Ausführungsformen dient im Zusammenhang mit den Zeichnungen der näheren Erläuterung der Erfindung. Es zeigen:
- Figur 1: eine schematische perspektivische Darstellung eines Ausführungsbeispiels einer Bodenreinigungsmaschine in Form einer Kehrmaschine;
- Figur 2: eine Draufsicht auf eine Werkzeugeinrichtung der Bodenreinigungsmaschine gemäß Figur 1 in einer Transportstellung (vor einer Kippung);
- Figur 3(a): eine Seitenansicht der Werkzeugeinrichtung gemäß Figur 2;
- Figur 3(b): eine Schnittansicht längs der Linie 3(b)-3(b) gemäß Figur 2;
- Figur 3(c): eine Schnittansicht längs der Linie 3(c)-3(c) gemäß Figur 2;
- Figur 4: eine weitere seitliche Schnittansicht der Werkzeugeinrichtung gemäß Figur 2 in der Transportstellung;
- Figur 5: eine Draufsicht auf die Werkzeugeinrichtung gemäß Figur 2 in einer Kipp-Transportstellung;
- Figur 6(a): eine ähnliche Ansicht wie Figur 3(a), wobei sich ein Bodenbearbeitungswerkzeug in der Kipp-Transportstellung befindet;
- Figur 6(b): eine ähnliche Ansicht wie Figur 3(b) mit dem Bodenbearbeitungswerkzeug in der Kipp-Transportstellung;
- Figur 6(c): eine ähnliche Ansicht wie Figur 3(c), wobei sich das Bodenbearbeitungswerkzeug in der Kipp-Transportstellung befindet;
- Figur 7: eine Seitenansicht entsprechend den Figuren 3(a) und 6(a), wobei sowohl die Transportstellung als auch die Kipp-Transportstellung gezeigt sind;
- Figur 8: eine ähnliche Ansicht wie Figur 4, wobei das Bodenbearbeitungswerkzeug weiter verschwenkt ist;
- Figur 9: eine ähnliche Ansicht wie Figur 8, wobei das Bodenbearbeitungswerkzeug noch weiter verschwenkt ist und ein Anschlag erreicht ist;
- Figur 10: eine Draufsicht auf die Werkzeugeinrichtung gemäß Figur 2 in einer Arbeitsstellung;
- Figur 11(a): eine Seitenansicht der Werkzeugeinrichtung in der Arbeitsstellung gemäß Figur 10;
- Figur 11(b): eine Schnittansicht längs der Linie 11(b)-11(b) gemäß Figur 10;
- Figur 11(c): eine Schnittansicht längs der Linie 11(c)-11(c) gemäß Figur 10;
- Figur 12: eine Draufsicht ähnlich wie Figur 10 auf eine Kipp-Arbeitsstellung;
- Figur 13(a): eine ähnliche Ansicht wie Figur 11(a) mit dem Bodenbearbeitungswerkzeug in der Kipp-Arbeitsstellung;
- Figur 13(b): eine ähnliche Ansicht wie Figur 11(b) mit dem Bodenbearbeitungswerkzeug in der Kipp-Arbeitsstellung;
- Figur 13(c): eine ähnliche Ansicht wie Figur 11(c) mit dem Bodenbearbeitungswerkzeug in der Kipp-Arbeitsstellung;
- Figur 14: eine Darstellung entsprechend den Figuren 11(a) und 13(a) mit dem Bodenbearbeitungswerkzeug in der Arbeitsstellung und Kipp-Arbeitsstellung;
- Figur 15: schematisch ein erstes Ausführungsbeispiel eines Polygonallenkers mit einer längenvariierbaren Längsstrebe;
- Figur 16: ein weiteres Ausführungsbeispiel eines Polygonallenkers mit einer längenvariablen Querstrebe; und
- Figur 17: eine Seitenansicht eines weiteren Ausführungsbeispiels einer Bodenreinigungsmaschine.

Ein Ausführungsbeispiel einer erfindungsgemäßen Bodenreinigungsmaschine, welches in Figur 1 gezeigt und dort mit 10 bezeichnet ist, umfasst eine Kehrfunktion. Die Bodenreinigungsmaschine kann dabei als reine Kehrmaschine ausgebildet sein oder zusätzlich zu einer oder mehreren anderen Reinigungsfunktionen eine Kehrfunktion aufweisen; beispielsweise ist die Bodenreinigungsmaschine eine Kehr-Schrubb-Maschine mit Schrubbfunktion und Kehrfunktion.

Die Bodenreinigungsmaschine 10 umfasst ein Fahrgestell 12. An dem Fahrgestell 12 sind eine Vorderradeinrichtung 14 und eine Hinterradeinrichtung 16 angeordnet. Bei einem Ausführungsbeispiel umfasst die Hinterradeinrichtung 16 ein rechtes Hinterrad 18 und ein linkes Hinterrad (in Figur 1 nicht sichtbar). Die Vorderradeinrichtung 14 umfasst insbesondere ein lenkbares Vorderrad 20.

Die Bodenreinigungsmaschine 10 weist insbesondere einen Fahrantrieb auf und ist selbstfahrend.

An dem Fahrgestell 12 ist ein Fahrersitz 22 angeordnet. Die Bodenreinigungsmaschine 10 ist dann eine Aufsitzmaschine. Es ist ein Lenkrad 24 vorgesehen, welches mit dem lenkbaren Vorderrad 20 in wirksamer Verbindung steht.

An dem Fahrgestell 12 ist ein Aufbau 26 angeordnet, an welchem die entsprechenden Komponenten der Bodenreinigungsmaschine 10 wie beispielsweise ein Fahrantrieb angeordnet sind.

Das Fahrgestell 12 weist ein Vorderende 28 und ein Hinterende 30 auf. Die Vorderradeinrichtung 14 liegt bei dem Vorderende 28 und die Hinterradeinrichtung 16 liegt bei dem Hinterende 30.

Die Bodenreinigungsmaschine 10 weist eine Vorwärtsfahrtrichtung 32 auf, welche der Richtung von dem Hinterende 30 zu dem Vorderende 28 entspricht.

Das Fahrgestell 12 weist ferner Seitenenden 34, 36 auf. Die Seitenenden 34, 36 sind gegenüberliegend.

Die Bodenreinigungsmaschine 10 umfasst Werkzeugeinrichtungen 38. Bei dem in Figur 1 gezeigten Ausführungsbeispiel sind vier Werkzeugeinrichtungen vorgesehen (von welchen drei in der Darstellung sichtbar sind).

Eine Werkzeugeinrichtung 38 weist eine Werkzeugaufnahme 40 auf. Die Werkzeugaufnahme 40 ist über eine Halteeinrichtung 42 an dem Fahrgestell 12 gehalten; die Halteeinrichtung 42 kann dabei an dem Fahrgestell 12 direkt gehalten sein oder indirekt an einem Element gehalten sein, welches wiederum an dem Fahrgestell 12 fixiert ist.

An der Werkzeugaufnahme 40 sitzt als Bodenbearbeitungswerkzeug ein Reinigungswerkzeug 44 der Werkzeugeinrichtung 38.

Grundsätzlich ist es auch möglich, dass an der Werkzeugeinrichtung 38 ein anderes Bodenbearbeitungswerkzeug als ein Reinigungswerkzeug sitzt, wie beispielsweise ein Mähwerkzeug, ein Schneeschild, ein Schwemmbalken usw. Insbesondere ist es vorgesehen, dass die Bodenreinigungsmaschine 10 alternativ mit einer Mehrzahl von Bodenbearbeitungswerkzeugen betreibbar ist (vgl. auch das Ausführungsbeispiel gemäß Figur 17).

An der Werkzeugaufnahme 40 ist ein Rotationsantrieb 46 angeordnet, durch welchen ein an der Werkzeugaufnahme 40 sitzendes Reinigungswerkzeug 44 um eine Rotationsachse 48 rotierbar ist.

Bei einem Ausführungsbeispiel ist ein Reinigungswerkzeug 44 als Kehrwerkzeug 50 ausgebildet. Das Kehrwerkzeug 50 ist insbesondere als Tellerbürste ausgebildet mit einem Bürstenteller 52. An dem Bürstenteller 52 sind Bürsten 54 gehalten. Diese Bürsten 54 sind ohne Kraftbeaufschlagung in einem stumpfen Winkel 56 zu dem Bürstenteller 52 orientiert (vgl. beispielsweise Figur 3(b)).

Der Winkel 46 liegt beispielsweise bei circa 135°.

Ein unteres Ende 58 der Bürsten 54 liegt auf einer Einhüllendenebene 60. Ohne Kraftbeaufschlagung auf die Bürsten 54 sind die Einhüllendenebene 60 und der Bürstenteller 52 parallel zueinander orientiert.

Für einen Reinigungsbetrieb ist die Bodenreinigungsmaschine 10 mit der Vorderradeinrichtung 14 und der Hinterradeinrichtung 16 auf einem zu reinigenden Boden 62 (vgl. beispielsweise Figur 3(b)) aufgestellt. Über die Halteeinrichtung 42 ist der Abstand eines Reinigungswerkzeugs 44 zu dem Boden 62 über Einstellung des Abstands der Werkzeugaufnahme 40 zu dem Boden 62 einstellbar.

Die Bodenreinigungsmaschine 10 weist Werkzeugeinrichtungen 38a, 38b auf, welche im Bereich des Vorderendes 28 des Fahrgestells 12 angeordnet sind. Die entsprechenden Reinigungswerkzeuge 44 dieser Werkzeugeinrichtungen 38a, 38b ragen über das Vorderende 28 hinaus. Sie ragen auch über die Seitenenden 34 beziehungsweise 38 hinaus.

Wenn die Bodenreinigungsmaschine 10 an ein Hindernis wie an eine Wand, welche quer zu dem Boden 62 orientiert ist, heranfährt, dann stoßen zuerst ein oder mehrere Reinigungswerkzeuge 44 der Werkzeugeinrichtungen 38a, 38b an dieses Hindernis an.

Die Halteeinrichtung 42 (vgl. die Figuren 2 bis 16) umfasst einen Polygonallenker 64. Der Polygonallenker 64 weist eine erste Querstrebe 66 auf. Die erste Querstrebe 66 ist fest mit dem Fahrgestell 12 fixiert und insbesondere direkt an dem Fahrgestell 12 fixiert.

Der Polygonallenker 64 umfasst ferner eine zweite Querstrebe 68. Diese zweite Querstrebe 68 ist beabstandet zu der ersten Querstrebe 66.

Die zweite Querstrebe 68 ist insbesondere parallel zu der ersten Querstrebe 66 (der Polygonallenker 64 ist dann ein Parallelogrammlenker) oder in einem spitzen Winkel zu dieser orientiert (der Polygonallenker 64 ist dann ein Trapezlenker).

An der zweiten Querstrebe 68 ist eine Fixierungseinrichtung 70 angeordnet. Über diese Fixierungseinrichtung 70 ist die Werkzeugaufnahme 40 fest an der zweiten Querstrebe 68 fixiert.

Es ist dabei grundsätzlich möglich, dass eine Winkelposition der Werkzeugaufnahme 40 relativ zu der zweiten Querstrebe 68 feststellbar einstellbar ist. Beispielsweise ist eine Schraubverbindung oder Bolzenverbindung vorgesehen, durch welche solch eine Winkelstellung einstellbar ist. Eine solche eingestellte Winkelstellung ist bei einem Betrieb der Bodenreinigungsmaschine 10 nicht variierbar.

Ferner umfasst der Polygonallenker 64 eine erste Längsstrebe 72 und eine beabstandete zweite Längsstrebe 74. Bezogen auf die Schwerkraftrichtung g, wenn die Bodenreinigungsmaschine 10 auf dem Boden 62 aufsteht, liegt die erste Längsstrebe 72 oberhalb der zweiten Längsstrebe 74.

Die erste Längsstrebe 72 ist über ein erstes Schwenkgelenk 76 an die erste Querstrebe 66 angelenkt. Das erste Schwenkgelenk 76 definiert eine erste Schwenkachse 78, um welche die erste Längsstrebe 72 relativ zu der ersten Querstrebe 66 schwenkbar ist. Beispielsweise in Figur 3(a) liegt die erste Schwenkachse 78 senkrecht zur Zeichenebene.

Ferner ist die erste Längsstrebe 72 über ein zweites Schwenkgelenk 80 an die zweite Querstrebe 68 angelenkt. Das zweite Schwenkgelenk 80 definiert eine zweite Schwenkachse 82, welche parallel zur ersten Schwenkachse 78 ist. Um diese zweite Schwenkachse 82 ist die zweite Querstrebe 68 relativ zu der ersten Längsstrebe 72 schwenkbar.

Weiterhin ist die zweite Längsstrebe 74 über ein drittes Schwenkgelenk 84 an die erste Querstrebe 66 angelenkt. Das dritte Schwenkgelenk 84 ermöglicht eine Schwenkbarkeit der zweiten Längsstrebe 74 um eine dritte Schwenkachse 86. Diese dritte Schwenkachse 86 ist parallel zur ersten Schwenkachse 78.

Weiterhin ist die zweite Längsstrebe 74 des Polygonallenkers 64 über ein viertes Schwenkgelenk 88 an die zweite Querstrebe 68 angelenkt. Das vierte Schwenkgelenk 88 ermöglicht eine Schwenkbarkeit der zweiten Querstrebe 68 um eine vierte Schwenkachse 90 an der zweiten Längsstrebe 74.

Die vierte Schwenkachse 90 liegt parallel zur ersten Schwenkachse 78.

Punkte auf den Schwenkachsen 78, 82, 86, 90 auf der gleichen Höhe (beispielsweise Durchstoßpunkte an der Zeichenebene) bilden die Eckpunkte eines Polygons. Bei dem gezeigten Ausführungsbeispiel ist das Polygon ein Trapez, so dass der Polygonallenker 64 ein Trapezlenker ist.

Der Abstand zwischen der ersten Schwenkachse 78 und der dritten Schwenkachse 86, welcher ein Abstand an der ersten Querstrebe 66 ist, ist fest.

Ferner ist der Abstand zwischen der zweiten Schwenkachse 82 und der vierten Schwenkachse 90, welcher ein Abstand an der zweiten Querstrebe 68 ist, fest.

Der Abstand zwischen der ersten Schwenkachse 78 und der zweiten Schwenkachse 82, welcher ein Abstand an der ersten Längsstrebe 72 ist, ist ebenfalls fest.

In die zweite Längsstrebe 74 ist eine Federeinrichtung 72 integriert.

Die zweite Längsstrebe 74 weist einen ersten Bereich 94 auf, welcher über das vierte Schwenkgelenk 88 an die zweite Querstrebe 68 angelenkt ist. Dieser erste Bereich 94 der zweiten Längsstrebe 74 ist längenfest ausgebildet.

Ferner weist die zweite Längsstrebe 74 einen zweiten Bereich 96 auf. Dieser zweite Bereich 96 ist ebenfalls längenfest ausgebildet und ist über das dritte Schwenkgelenk 84 an die erste Querstrebe 68 angelenkt. Die Federeinrichtung 92 ist mit dem ersten Bereich 94 und mit dem zweiten Bereich 96 verbunden und liegt zwischen diesen.

Insbesondere umfasst die Federeinrichtung 92 eine Feder 98 und insbesondere eine Schraubenfeder, welche mit dem ersten Bereich 94 verbunden ist, mit dem zweiten Bereich 96 verbunden ist und dabei zwischen dem ersten Bereich 94 und dem zweiten Bereich 96 verbunden ist.

Durch die Federeinrichtung 92, welche in die Längsstrebe 74 integriert ist, ist die Länge der zweiten Längsstrebe variabel, je nach Dehnungs- beziehungsweise Kompressionszustand der Federeinrichtung 92.

Die erste Querstrebe 66, die zweite Querstrebe 68 und die erste Längsstrebe 72 sind längenfest (insbesondere bezogen auf die Abstände zwischen den entsprechenden Schwenkachsen). Wie erwähnt, ist die zweite Längsstrebe 74 längenvariabel. Der Abstand zwischen der dritten Schwenkachse 86 und der vierten Schwenkachse 90 hängt ab vom Zustand der Federeinrichtung 92.

Eine Federkraft 100 der Federeinrichtung 92 wirkt dabei in einer Richtung 102, welche auf einer Seite des Polygons des Polygonallenkers 64 an der zweiten Längsstrebe 74 entspricht.

In Figur 15 sind die Verhältnisses schematisch gezeigt, wobei dort der Polygonallenker als Parallelogrammlenker gezeigt ist; die erste Längsstrebe 72, die erste Querstrebe 66 und die zweite Querstrebe 68 weisen eine feste Länge auf. In die zweite Längsstrebe 74 ist die Federeinrichtung 92 integriert, welche eine Längenänderung der zweiten Längsstrebe 74 zwischen der dritten Schwenkachse 86 und der vierten Schwenkachse 90 ermöglicht.

Diese Längenvariabilität an der zweiten Längsstrebe 74 ermöglicht, wie untenstehend noch näher erläutert wird, eine Formänderung des Polygons des Polygonallenkers 64. Diese Formänderung wiederum ermöglicht eine Positionsänderung der Werkzeugaufnahme 40, welche relativ zu der zweiten Querstrebe 68 fixiert ist. Die Formänderung des Polygonallenkers steuert dann eine Positionsänderung der Werkzeugaufnahme 40.

Die Federeinrichtung 92 ist relativ hart ausgebildet, um bei einem "Normalbetrieb" eine ausreichend steife zweite Längsstrebe 74 bereitzustellen. Insbesondere liegt die Federrate der Federeinrichtung 92 bei mindestens 10 N/mm und vorzugsweise bei mindestens 20 N/mm und vorzugsweise bei mindestens 30 N/mm und vorzugsweise bei mindestens 40 N/mm und insbesondere bei mindestens 50 N/mm und bevorzugterweise bei mindestens 55 N/mm.

Bei einem Ausführungsbeispiel liegt die Federrate bei circa 61 N/mm.

Der Halteeinrichtung 42 ist eine Verstelleinrichtung 104 zugeordnet (vgl. beispielsweise Figuren 3(a) und 3(b)). Die Verstelleinrichtung 104 dient zu einer Höhenverstellung und Festlegung einer eingestellten Höhenposition der Halteeinrichtung 42 und damit der Werkzeugaufnahme 40 relativ zu dem Fahrgestell 12 beziehungsweise zu dem Boden 62.

Bei einem Ausführungsbeispiel greift die Verstelleinrichtung an der ersten Längsstrebe 72 an. Die Verstelleinrichtung 104 umfasst dazu ein angetriebenes längenverstellbares Glied 106. Dieses Glied 106 ist über eine erste Anlenkstelle 108 an die erste Längsstrebe 72 angelenkt. Über eine zweite Anlenkstelle 110 ist sie an die erste Querstrebe 66 angelenkt.

Durch Vergrößerung der Länge des längenverstellbaren Glieds 106 wird angetrieben die erste Längsstrebe 72 von dem Boden 62 weg nach oben verschwenkt. Dadurch wird die Werkzeugaufnahme 40 mit dem Reinigungswerkzeug 44 angehoben.

Durch Verkürzung der Länge des Glieds 106 wird die erste Längsstrebe 72 nach unten auf den Boden 62 zu verschwenkt. Dadurch lässt sich das Reinigungswerkzeug 44 für eine Arbeitsstellung auf dem Boden 62 absenken.

Das feststellbar längenveränderbare Glied 106 ist beispielsweise ein Pneumatikzylinder oder ein Hydraulikzylinder.

Es ist auch möglich, dass die Verstelleinrichtung 104 einen motorischen Antrieb und insbesondere elektromotorischen Antrieb aufweist, welcher beispielsweise im Bereich des ersten Schwenkgelenks 76 auf die erste Längsstrebe 72 wirkt.

In den Figuren 2, 3, 4 ist die Werkzeugaufnahme mit dem Reinigungswerkzeug 44 in einer Transportstellung 112 gezeigt. In dieser Transportstellung 112 ist das Reinigungswerkzeug 44 von dem Boden 62 abgehoben, so dass die Einhüllendenebene 60 vollständig beabstandet zu dem Boden 62 ist und insbesondere mindestens näherungsweise parallel beabstandet ist.

In einer Arbeitsstellung 114 (vgl. beispielsweise die Figuren 1 und 11(a)) des Reinigungswerkzeugs 44 berühren Bürsten 54 den Boden 62. Die Einhüllendenebene 60 ist dabei in einem spitzen Winkel 116 zu dem Boden 62 orientiert. Dieser spitze Winkel liegt beispielsweise in der Größenordnung von 5 bis 15°. Es sind dabei grundsätzlich verschiedene Arbeitsstellungen 114 möglich; beispielsweise kann bei Bürstenabnutzung ein "Nachsenken" des Reinigungswerkzeugs 44 durchgeführt werden.

Der Polygonallenker 64 ist so dimensioniert, dass in der Arbeitsstellung 114 der für ein gutes Reinigungsergebnis gewünschte spitze Winkel 116 des Reinigungswerkzeugs 44 zu dem Boden 62 vorliegt, und in der Transportstellung 112, welche keine Arbeitsstellung für das Reinigungswerkzeug ist, das Reinigungswerkzeug 44 mit der Einhüllendenebene 60 mindestens näherungsweise parallel zu dem Boden 62, auf dem die Bodenreinigungsmaschine 10 aufgestellt ist, orientiert ist.

Diese Dimensionierung wird durch eine entsprechende Längendimensionierung der Streben 66, 68, 72, 74 des Polygonallenkers 64 erreicht.

Der zweiten Längsstrebe 74 ist ein Anschlag 118 zugeordnet (Figur 4). Der Anschlag 118 ist beispielsweise an der ersten Querstrebe 66 angeordnet und relativ zu dieser fixiert.

Der Anschlag 118 ist in der Arbeitsstellung 114 nicht wirksam. Er wird erst wirksam, wenn ausgehend von einer bestimmten Transportstellung 112 die erste Längsstrebe 72 aktiv weiter nach oben verschwenkt wird. Es lässt sich dann eine Kipp-Transportstellung 120 (Figuren 5 bis 10) erreichen.

Die zweite Längsstrebe 74 weist ihrem zweiten Bereich 96 zugeordnet einen Gegenbereich 122 für den Anschlag 118 auf.

Der Gegenbereich 122 liegt dem Anschlag 118 gegenüber. Wenn angetrieben über die Verstelleinrichtung 104 die Längsstrebe 72 von dem Boden 62 weg nach oben verschwenkt wird, dann wird der Gegenbereich 122 in Richtung des Anschlags 118 bewegt.

Der Anschlag 118 ist in Relation zu dem Gegenbereich 122 so angeordnet und ausgebildet, dass in der Arbeitsstellung 114 (wobei mehrere Arbeitsstellungen 114 vorgesehen sein können) und in oder kurz vor der Transportstellung mit zum Boden 62 paralleler Einhüllendenebene 60 und in allen Zwischenstellungen dazwischen der Gegenbereich 122 nicht an dem Anschlag 118 anliegt.

In Figur 8 ist eine solche Zwischenstellung gezeigt.

Durch weiteres nach oben Schwenken der ersten Längsstrebe 72 kommt der Gegenbereich 122 zum Anliegen an dem Anschlag 118 (vgl. Figur 9). Insbesondere ist der Anschlag 118 in Relation zu dem Gegenbereich 122 so angeordnet und ausgebildet, dass dieses Anschlagen gerade dann erreicht wird, wenn die Transportstellung 112 erreicht ist mit paralleler Ausrichtung (mindestens näherungsweise) des Reinigungswerkzeugs 44 bezüglich seiner Einhüllendenebene 60 zu dem Boden 12. Wenn ausgehend von dieser Stellung der zweiten Längsstrebe 74 relativ zu der ersten Querstrebe 66 (welche durch eine entsprechende Position der ersten Längsstrebe 72 zu der ersten Querstrebe 66 eingestellt ist) die erste Längsstrebe 72 weiter nach oben verschwenkt wird, dann liegt der zweite Bereich 96 der zweiten Längsstrebe 74 an dem Anschlag 118 an und kann der Schwenkbewegung der ersten Längsstrebe 72 nicht mehr folgen.

Es liegt dadurch an dem Polygonallenker 64 eine Zwangsbedingung vor, welche bewirkt, dass die Federeinrichtung 92 aus einer Grundstellung 124 (vgl. beispielsweise Figur 8) herausbewegt wird; die Feder 98 wird gedehnt. Dadurch vergrößert sich die Länge der zweiten Längsstrebe 74 zwischen der dritten Schwenkachse 86 und der vierten Schwenkachse 90. Diese Vergrößerung der Länge gegenüber einer Ausgangslänge der zweiten Längsstrebe 74 bewirkt eine Schwenkung der Werkzeugaufnahme 14 mit dem Reinigungswerkzeug 44 relativ zu dem Fahrgestell 12 beziehungsweise zu dem Boden 62 und es ist die Kipp-Transportstellung 120 erreicht.

Dies wird anhand der Figuren 6(a) bis 6(c) nochmals erläutert.

Durch Anstoßen des Gegenbereichs 122 an den Anschlag 118 und Weiterverschwenkung der ersten Längsachse 72 nach oben wird die Federeinrichtung 92 mit der Feder 98 in der Richtung 102 (vgl. Figur 6(a)) gedehnt.

Dadurch wird das Polygon des Polygonallenkers 64 an der zweiten Längsstrebe 74 gedehnt. Dies ist in Figur 15 schematisch eingezeichnet.

Dies wiederum bewirkt eine relative Schwenkung der Werkzeugaufnahme 40 mit einem vorderen Ende 126 von dem Boden 62 weg. Das vordere Ende 126 liegt dabei näher zu der zweiten Querstrebe 68 als zu der ersten Querstrebe 66. Dieses vordere Ende 126 des Reinigungswerkzeugs 44 ist abgewandt zu der ersten Querstrebe 66.

Bei dem gezeigten Ausführungsbeispiel in den Figuren 6 ist die Schwenkung im Uhrzeigersinn.

Im Bereich des vorderen Endes 126 vergrößert sich der Abstand D zu dem Boden 62. Im Bereich eines hinteren Endes 162 des Reinigungswerkzeugs 44, welche nächstliegend zu der ersten Querstrebe 66 ist, bleibt der Abstand erhalten.

Durch die Vergrößerung des Abstands D zu dem Boden 62 an dem vorderen Ende 162 wird die Rampengängigkeit der Bodenreinigungsmaschine 10 in der Kipp-Transportstellung 120 der Werkzeugaufnahme 40 mit dem Reinigungswerkzeug 44 erhöht. Im Vergleich zu der Transportstellung 112 mit näherungsweise paralleler Orientierung der Einhüllendenebene 60 zu dem Boden 62 ist der Abstand D vergrößert, um insbesondere auf eine Rampe auffahren zu können, ohne dass das Reinigungswerkzeug 44 im Bereich des vorderen Endes 126 die Rampe erhöht.

In Figur 7 sind zum Vergleich die Transportstellung 112 mit paralleler Orientierung der Einhüllendenebene 60 zu dem Boden 62 und die Kipp-Transportstellung 120 gezeigt.

Die Kipp-Transportstellung 120 wird an der Reinigungswerkzeugeinrichtung 38 ohne zusätzlichen Verstellantrieb erreicht. Ein Bediener der Bodenreinigungsmaschine kann die Kipp-Transportstellung 120 aktiv einstellen.

Durch die längenveränderbare Ausbildung der zweiten Längsstrebe 74 mit der Federeinrichtung 92 lässt sich über eine Krafteinbringung mittels des Anschlags 118 in den Polygonallenker 64 die Länge der zweiten Längsstrebe 74 verändern und es lässt sich die Kipp-Transportstellung 120 erreichen.

Die Bodenreinigungsmaschine 10 lässt sich dadurch auf konstruktiv einfache Weise mit einer erhöhten Rampengängigkeit realisieren.

Wie bereits erwähnt, ist die Federeinrichtung 92 dabei so angeordnet und ausgebildet und weist insbesondere eine solche große Federhärte auf, dass die längenvariable Ausbildung der zweiten Längsstrebe 74 erst dann zum Tragen kommt, wenn der Gegenbereich 122 an dem Anschlag 118 anliegt und die erste Längsstrebe 72 dann nach oben verschwenkt wird.

Es wird dadurch eine Zwangsbedingung eingebracht und letztendlich wird eine externe Kraft eingebracht, welche zu einer Verlängerung der Federeinrichtung 92 bezogen auf die Grundstellung 124 führt und damit zu einer Verlängerung der zweiten Längsstrebe 74 bezogen auf eine Ausgangslänge zwischen der dritten Schwenkachse 86 und der vierten Schwenkachse 90 führt.

Ein typischer Weg für die Längenänderung der zweiten Längsstrebe liegt dabei bei circa 1 cm.

In der Arbeitsstellung 114 (Figuren 10, 11) ist über die Verstelleinrichtung 104 das Reinigungswerkzeug 44 so auf dem Boden 62 abgelassen, dass die Bürsten 54 den Boden 62 berühren, wobei wie erwähnt der spitze Winkel 116 eingestellt ist. In dieser Arbeitsstellung 114 hat die Federeinrichtung 92 keine Funktion. Die Federeinrichtung 92 ist bezüglich ihrer Federhärte so eingestellt, dass die zweite Längsstrebe 74 als starr (längenfest) angesehen werden kann.

Es kann vorkommen, dass in der Arbeitsstellung 114 das Reinigungswerkzeug 44 an ein Hindernis 130 (Figur 13(a)) anstößt, wobei das Hindernis quer zu dem Boden 62 orientiert ist. Durch das Anstoßen an das Hindernis 130 werden auf die Werkzeugeinrichtung 38 und die Halteeinrichtung 42 Kräfte ausgeübt, die unter Umständen zu einer Beschädigung führen können.

Die durch Anstoßen an das Hindernis 130 auftretenden Kräfte werden auf den Polygonallenker 64 geleitet. Grundsätzlich sind die erste Querstrebe 66, die zweite Querstrebe 68 und die erste Längsstrebe 72 starr ausgebildet.

Die zweite Längsstrebe 74 ist über die Federeinrichtung 92 nicht starr ausgebildet. Kräfte, welche mit einer Kraftkomponente 132 parallel zu der Richtung 102 wirken, können zu einer Komprimierung der Federeinrichtung 92 führen. Dadurch verkürzt sich die zweite Längsstrebe 74, das heißt der Abstand zwischen der dritten Schwenkachse 86 und der vierten Schwenkachse 90 verkürzt sich. Dies wiederum bewirkt eine relative Drehung des Reinigungswerkzeugs 44 zu dem Boden 62.

Gegenüber ihrer Grundeinstellung 124 wird die Federeinrichtung 92 bei ausreichend großen Kraftkomponenten 132 komprimiert. Die Länge der zweiten Längsstrebe 74 ist dadurch gegenüber ihrer Ausgangslänge verkürzt.

Dies wiederum bewirkt eine Erhöhung des spitzen Winkels 116, mit dem das Reinigungswerkzeug 44 mit seiner Einhüllendenebene 60 gegenüber dem Boden 62 orientiert ist. Ein Abstand des hinteren Endes 128 zu dem Boden 62 vergrößert sich.

Diese Vergrößerung wird auch dadurch ermöglicht, dass die Bürsten 54 entsprechend flexibel ausgebildet sind und an dem Boden 62 umgebogen werden können.

Dadurch schwenkt das Reinigungswerkzeug 44 gewissermaßen weg von dem Hindernis 130 und weicht dadurch der wirkenden Kraft aus.

Bei der Darstellung gemäß den Figuren 13(a) bis 13(c) ist die entsprechende Ausweichschwenkbewegung der Werkzeugaufnahme 40 mit dem Reinigungswerkzeug 44 entgegen der Uhrzeigerrichtung.

Dadurch wird die Kraftbelastung auf das Reinigungswerkzeug 44 verringert und die Beschädigungsgefahr wird verringert.

Ein entsprechendes "kurzes" Anstoßen des Reinigungswerkzeugs an ein Hindernis 130 kann bei einem Reinigungsbetrieb in der Arbeitsstellung 114 des Reinigungswerkzeugs 44 oft auftreten.

Durch die erfindungsgemäße Lösung wird auf konstruktiv einfache Weise eine Kraftbelastung reduziert und dabei die Beschädigungsgefahr des Reinigungswerkzeugs 44 und auch der Halteeinrichtung 42 verringert.

Durch die Federeinrichtung 92 kann das Reinigungswerkzeug 44 ausweichen.

In Figur 14 sind schematisch die Arbeitsstellung 114 für das Reinigungswerkzeug 44 gezeigt und eine Ausweichstellung, in welcher das Reinigungswerkzeug 44 von einem Hindernis 130 ausweicht, an welchem das Reinigungswerkzeug 44 anstößt, gezeigt.

Nach Wegfall des Hindernisses 130, wenn beispielsweise die Bodenreinigungsmaschine 10 etwas zurücksetzt, bewirkt die Federkraft der Federeinrichtung 92 eine Rückstellung; die Federeinrichtung 92 geht wieder in ihre Grundstellung 124 über, welches dann die Arbeitsstellung 114 ist, in welchem das Reinigungswerkzeug 14 mit dem spezifischen spitzen Winkel 116 zu dem Boden 62 liegt. Der Reinigungsvorgang kann fortgesetzt werden.

Oben wurde ein Ausführungsbeispiel erläutert, bei dem die Federeinrichtung 92 an der zweiten Längsstrebe 74 ist. Eine solche Ausbildung ist konstruktiv vorteilhaft, insbesondere wenn die zweite Längsstrebe 74 bezogen auf die Schwerkraftrichtung g unterhalb der ersten Längsstrebe 72 liegt und die erste Längsstrebe 72 aktiv (über die Verstelleinrichtung 104) verschwenkt wird.

Es ist auch möglich, dass an einer oder mehreren anderen Streben eine entsprechende Federeinrichtung angeordnet ist, um eine längenveränderliche Strebe bereitzustellen.

Bei einem schematischen Ausführungsbeispiel, welches in Figur 16 gezeigt ist, sind eine längenfeste erste Querstrebe 66, eine längenfeste erste Längsstrebe 72, eine längenfeste zweite Querstrebe 74 und eine längenvariable zweite Querstrebe 68' vorgesehen, wobei in die zweite Querstrebe 68' eine Federeinrichtung 92' integriert ist.

Ein entsprechender Polygonallenker funktioniert wie oben anhand des Polygonallenkers 64 beschrieben.

Für manche Anwendungen kann es vorteilhaft sein, wenn eine Federeinrichtung 92' in die Querstrebe 68' orientiert ist, an welcher die Werkzeugaufnahme 40 sitzt.

Beispielsweise ist es auch möglich, dass eine Federeinrichtung in die erste Längsstrebe 72 und/oder in die erste Querstrebe 66 integriert ist.

Erfindungsgemäß wird eine Halteeinrichtung 42 für eine Werkzeugeinrichtung (und insbesondere Reinigungswerkzeugeinrichtung) bereitgestellt, bei welcher mindestens eine Strebe eines Polygonallenkers 64 längenvariabel ausgebildet ist. Diese längenvariable Ausbildung ist dabei passiv. Die längenvariable Ausbildung ist erreicht durch die Integration einer Federeinrichtung 92, 92'. Die Federeinrichtung 92, 92' ist dabei so hart, dass für den "normalen" Anwendungsfall die entsprechende Strebe mit der Federeinrichtung 92, 92' als starr angesehen werden kann. Der normale Betrieb ist dabei ein normaler Reinigungsbetrieb beziehungsweise ein Transportbetrieb, bei dem beispielsweise das Reinigungswerkzeug 44 mit seiner Einhüllendenebene 60 parallel zu einem Boden 62 orientiert ist.

Die längenvariable Ausbildung kann dazu genutzt werden, um aktiv beziehungsweise gesteuert eine Rampengängigkeit zu erhöhen. Durch die Verstelleinrichtung 104, durch welche eine Höhenverstellung des Reinigungswerkzeugs bezüglich des Fahrgestells 12 beziehungsweise dem Boden 62 ermöglicht ist, kann dazu genutzt werden, einen Abstand an dem vorderen Ende 126 zu dem Boden zu erhöhen, ohne dass ein zusätzlicher Verstellantrieb vorgesehen werden muss.

Die passive Federeinrichtung 92, 92' wird dazu genutzt, den Polygonallenker 64 längenvariabel auszubilden und dadurch eine definierte Verschwenkung der Werkzeugaufnahme 40 zur Erhöhung einer Rampengängigkeit zu erreichen.

Weiterhin kann die Federeinrichtung 92, 92' dazu genutzt werden, bei einer Arbeitsstellung 114 des Reinigungswerkzeugs 44 ein automatisches Ausweichen gegenüber Hindernissen 130 zu erreichen und dadurch eine mechanische Belastung des Reinigungswerkzeugs 44 und der Halteeinrichtung 42 zu verringern.

Durch die Integration einer Federeinrichtung 92, 92' in mindestens eine Längsstrebe (beispielsweise in die zweite Längsstrebe 74) lässt sich bezogen auf eine Ausgangslänge der entsprechenden Strebe 74 die Länge sowohl vergrößern als auch verkleinern. Dadurch kann sowohl die Rampengängigkeit erhöht werden als auch ein Ausweichen bei Anfahren an ein Hindernis 130 wird ermöglicht.

Es wird dadurch eine Bodenreinigungsmaschine 10 bereitgestellt, welche bezüglich der Werkzeugeinrichtung 38 und der Halteeinrichtung 42 konstruktiv einfach aufgebaut ist und dabei eine erweiterte Funktionalität aufweist.

Die Bodenreinigungsmaschine 10 wurde in ihrer Funktionsweise bezüglich des Polygonallenkers 64 anhand eines Reinigungswerkzeugs 44 beschrieben. Es sind auch andere Bodenbearbeitungswerkzeuge mit der erfinderischen Lösung verwendbar, wie beispielsweise Mähwerkzeuge, Schneeschilder, Schwemmbalken usw.

Ein weiteres Ausführungsbeispiel einer Bodenreinigungsmaschine, welches in Figur 17 in einer schematischen Seitenansicht gezeigt ist und mit 150 bezeichnet ist, umfasst ein Fahrgestell 152. An dem Fahrgestell 152 ist eine Vorderradeinrichtung 154 und eine Hinterradeinrichtung 156 angeordnet. Die Vorderradeinrichtung 154 umfasst ein linkes und ein rechtes Vorderrad und die Hinterradeinrichtung 156 umfasst ein linkes und ein rechtes Hinterrad. In Figur 17 sind das linke Vorderrad und das linke Hinterrad sichtbar.

Das Fahrgestell 152 ist als Knicklenker ausgebildet mit einem vorderen Teil 158 und einem hinteren Teil 160. An dem vorderen Teil 158 sitzt die Vorderradeinrichtung 154. An dem hinteren Teil 160 sitzt die Hinterradeinrichtung 156. Der vordere Teil 158 und der hintere Teil 160 sind über ein Knickgelenk 162 verbunden. Das Knickgelenk 162 ist dabei zwischen der Vorderradeinrichtung 154 und der Hinterradeinrichtung 156 positioniert.

Eine Schwenkachse 164 des Knickgelenks 162 ist dabei senkrecht zu einer Drehachse der Vorderradeinrichtung 154 beziehungsweise der Hinterradeinrichtung 156 orientiert. Die Schwenkachse 164 des Knickgelenks 162 ist quer und insbesondere senkrecht zu einem ebenen Boden 166 orientiert, auf dem die Bodenreinigungsmaschine 150 aufsteht.

An dem Fahrgestell 152 ist an dem vorderen Teil 158 eine Fahrerkabine 168 angeordnet.

Bei einem Ausführungsbeispiel ist an dem hinteren Teil 160 des Fahrgestells 152 ein Aufbau 170 angeordnet, welcher insbesondere einen Schmutzsammelbehälter 174 umfasst.

An dem hinteren Teil 160 ist insbesondere ein Motorgehäuse 172 angeordnet, in welchem ein Antriebsmotor für die Bodenreinigungsmaschine 150 positioniert ist. Die Bodenreinigungsmaschine 150 ist dann heckangetrieben.

Auf dem Motorgehäuse 172 ist der Aufbau 170 montiert.

Die Bodenreinigungsmaschine 150 umfasst eine Gebläseeinrichtung, welche an dem Aufbau 170 oder in dem Motorgehäuse 172 angeordnet ist und welche zur Erzeugung eines Saugstromes dient.

In den Schmutzsammelbehälter 174 führt ein Saugrohr 176. Eine entsprechende Saugmündung des Saugrohres 176 ist unterhalb des Fahrgestells 152 und insbesondere unterhalb des vorderen Teils 158 im Bereich der Vorderradeinrichtung 154 angeordnet. Der erzeugte Saugstrom saugt Grobschmutz ein, welcher in dem Schmutzsammelbehälter 174 gesammelt wird.

Das Fahrgestell 152 weist ein Vorderende 178 und ein Hinterende 180 auf. Das Vorderende 178 liegt an dem vorderen Teil 158 und das Hinterende 180 liegt an dem hinteren Teil 160.

An dem vorderen Teil 158 des Fahrgestells 152 sitzt im Bereich des Vorderendes 178 eine erste Werkzeugeinrichtung und eine zweite Werkzeugeinrichtung. Diese Werkzeugeinrichtungen sind grundsätzlich gleich ausgebildet wie die oben beschriebene Werkzeugeinrichtung 38 und es wird deshalb das gleiche Bezugszeichen verwendet.

Die Werkzeugeinrichtungen 38 ragen über das Vorderende 178 des Fahrgestells hinaus. Sie bilden ein vorderes Ende der Bodenreinigungsmaschine 150.

Sie ragen auch seitlich über das Fahrgestell 152 hinaus und bilden links und rechts ein äußeres seitliches Ende der Bodenreinigungsmaschine 150. An den Werkzeugeinrichtungen 38 hat die Bodenreinigungsmaschine 150 ihre größte Breite.

Die Werkzeugeinrichtungen 38 sind über jeweilige Halteeinrichtungen an dem Fahrgestell 152 gehalten. Diese Halteeinrichtungen sind grundsätzlich gleich aufgebaut wie die Halteeinrichtungen 42. Es wird deshalb das gleiche Bezugszeichen wie bei der Bodenreinigungsmaschine 10 verwendet.

Die Bodenreinigungsmaschine 150 ist bei einem Ausführungsbeispiel als Kommunal-Kehrfahrzeug ausgebildet. In diesem Falle hält die Werkzeugeinrichtung 38 als Bodenbearbeitungswerkzeug ein Reinigungswerkzeug, nämlich ein Kehrwerkzeug.

Es ist auch möglich, dass die Werkzeugeinrichtung 38 der Bodenreinigungsmaschine 150 mit anderen Bodenbearbeitungswerkzeugen betrieben wird wie beispielsweise mit Mähwerkzeugen, Schrubbwerkzeugen, Schneeschildern, Schwemmbalken usw. Insbesondere ist die Werkzeugeinrichtung 38 so ausgebildet, dass an ihr unterschiedliche Bodenbearbeitungswerkzeuge betreibbar sind beziehungsweise ist die Halteeinrichtung 42 so ausgebildet, dass an ihr unterschiedliche Werkzeugeinrichtungen fixierbar und betreibbar sind.

Es ist auch möglich, dass unterschiedliche Kombinationen von Werkzeugeinrichtung und Halteeinrichtung an dem Fahrgestell 152 montierbar sind, um unterschiedliche Einsatzmöglichkeiten für die Bodenreinigungsmaschine 10 zu ermöglichen.

Bezüglich des Polygonallenkers 64 funktioniert die Bodenreinigungsmaschine 150 wie oben anhand der Bodenreinigungsmaschine 10 beschrieben.

### Bezugszeichenliste

- 10: Bodenreinigungsmaschine
- 12: Fahrgestell
- 14: Vorderradeinrichtung
- 16: Hinterradeinrichtung
- 18: Rechtes Hinterrad
- 20: Lenkbares Vorderrad
- 22: Fahrersitz
- 24: Lenkrad
- 26: Anbau
- 28: Vorderende
- 30: Hinterende
- 32: Vorwärtsfahrtrichtung
- 34: Seitenende
- 36: Seitenende
- 38: Werkzeugeinrichtung
- 38a: Werkzeugeinrichtung
- 38b: Werkzeugeinrichtung
- 40: Werkzeugaufnahme
- 42: Halteeinrichtung
- 44: Bodenbearbeitungswerkzeug
- 46: Rotationsantrieb
- 48: Rotationsachse
- 50: Kehrwerkzeug
- 52: Bürstenteller
- 54: Bürsten
- 56: Winkel
- 58: Ende
- 60: Einhüllendenebene
- 62: Boden
- 64: Polygonallenker
- 66: Erste Querstrebe
- 68: Zweite Querstrebe
- 68': Zweite Querstrebe
- 70: Fixierungseinrichtung
- 72: Erstes Längsstrebe
- 74: Zweite Längsstrebe
- 74': Zweite Längsstrebe
- 76: Erstes Schwenkgelenk
- 78: Erste Schwenkachse
- 80: Zweites Schwenkgelenk
- 82: Zweite Schwenkachse
- 84: Drittes Schwenkgelenk
- 86: Dritte Schwenkachse
- 88: Viertes Schwenkgelenk
- 90: Vierte Schwenkachse
- 92: Federeinrichtung
- 92': Federeinrichtung
- 94: Erster Bereich
- 96: Zweiter Bereich
- 98: Schraubenfeder
- 100: Federkraft
- 102: Richtung
- 104: Verstelleinrichtung
- 106: Glied
- 108: Erste Anlenkstelle
- 110: Zweite Anlenkstelle
- 112: Transportstellung
- 114: Arbeitsstellung
- 116: Spitzer Winkel
- 118: Anschlag
- 120: Kipp-Transportstellung
- 122: Gegenbereich
- 124: Grundstellung
- 126: Vorderes Ende
- 128: Hinteres Ende
- 130: Hindernis
- 132: Kraftkomponente
- 150: Bodenreinigungsmaschine (zweites Ausführungsbeispiel)
- 152: Fahrgestell
- 154: Vorderradeinrichtung
- 156: Hinterradeinrichtung
- 158: Vorderer Teil
- 160: Hinterer Teil
- 162: Knickgelenk
- 164: Schwenkachse
- 166: Boden
- 168: Fahrerkabine
- 170: Aufbau
- 172: Motorgehäuse
- 174: Schmutzsammelbehälter
- 176: Saugrohr
- 178: Vorderende
- 180: Hinterende

## Patentansprüche

1. Bodenreinigungsmaschine, umfassend
- ein Fahrgestell (12; 152),
- mindestens eine Werkzeugeinrichtung (38) mit mindestens einer Werkzeugaufnahme (40) und mit einem an der mindestens einen Werkzeugaufnahme (40) sitzenden Bodenbearbeitungswerkzeug (44), und
- eine Halteeinrichtung (42), welche die mindestens eine Werkzeugaufnahme (40) an dem Fahrgestell (12; 152) hält,
wobei die Halteeinrichtung (42) einen Polygonallenker (64) umfasst mit einer ersten Querstrebe (66), welche relativ zu dem Fahrgestell (12; 152) fixiert ist, mit einer zweiten Querstrebe (68), relativ zu welcher die mindestens eine Werkzeugaufnahme (40) fixiert ist, mit einer ersten Längsstrebe (72), welche über ein erstes Schwenkgelenk (76) um eine erste Schwenkachse (78) schwenkbar an der ersten Querstrebe (66) angelenkt ist und welche über ein zweites Schwenkgelenk (80) um eine zweite Schwenkachse (82) schwenkbar an der zweiten Querstrebe (68) angelenkt ist, und mit einer zweiten Längsstrebe (74), welche über ein drittes Schwenkgelenk (84) um eine dritte Schwenkachse (86) schwenkbar an der ersten Querstrebe (66) angelenkt ist und über ein viertes Schwenkgelenk (88) um eine vierte Schwenkachse (90) schwenkbar an der zweiten Querstrebe (68) angelenkt ist, wobei in mindestens eine Strebe (74) des Polygonallenkers (64) eine Federeinrichtung (92) integriert ist, mittels welcher eine Länge der entsprechenden Strebe (74) zwischen Schwenkachsen (86, 90) für die mindestens eine Strebe (74) in Abhängigkeit einer auf den Polygonallenker (64) wirkenden Kraft variierbar ist,
**dadurch gekennzeichnet, dass** der mindestens einen Strebe (74) mit der Federeinrichtung (92) ein Anschlag (118) zugeordnet ist, welcher bei einer definierten Höhenposition der Halteeinrichtung (42) relativ zu dem Fahrgestell (12; 152) wirksam ist, und dass der Anschlag (118) so ausgebildet ist, dass er eine Beweglichkeit eines Bereichs (96) der mindestens einen Strebe (74) mit der Federeinrichtung (92) sperrt, wenn der Bereich (96) an dem Anschlag (118) anliegt, und dann über die Federeinrichtung (92) die mindestens eine Strebe (74) verlängerbar ist.

2. Bodenreinigungsmaschine nach Anspruch 1, **dadurch gekennzeichnet, dass** die erste Querstrebe (66) längenfest ausgebildet ist und/oder die zweite Querstrebe (68) längenfest ausgebildet ist.

3. Bodenreinigungsmaschine nach Anspruch 1 oder 2, **dadurch gekennzeichnet, dass** die Federeinrichtung (92) in die erste Längsstrebe (72) und/oder die zweite Längsstrebe (74) integriert ist.

4. Bodenreinigungsmaschine nach einem der vorangehenden Ansprüche, **dadurch gekennzeichnet, dass** die Federeinrichtung (92) so an dem Polygonallenker (64) angeordnet und ausgebildet ist, dass die Form eines zwischen den Schwenkachsen (78, 82, 86, 90) gebildeten Polygons aufgrund einer Längenänderung der mindestens einen Strebe (74) durch die Federeinrichtung (92) variierbar ist, wobei insbesondere eine Formänderung des Polygons eine Positionsänderung der mindestens einen Werkzeugaufnahme (40) relativ zu dem Fahrgestell (12) bewirkt.

5. Bodenreinigungsmaschine nach einem der vorangehenden Ansprüche, **dadurch gekennzeichnet, dass** die Federeinrichtung (92) an dem Polygonallenker (64) so angeordnet und ausgebildet ist, dass eine wirksame ausreichend große Kraft auf den Polygonallenker (64) eine relative Schwenkung der mindestens einen Werkzeugaufnahme (40) zu dem Fahrgestell (12; 152) oder einem Boden (62; 166), auf dem die Bodenreinigungsmaschine aufgestellt ist, bewirkt.

6. Bodenreinigungsmaschine nach einem der vorangehenden Ansprüche, **dadurch gekennzeichnet, dass** die Federeinrichtung (92) eine solche Mindesthärte aufweist, dass die bei einem normalen Bodenbearbeitungsvorgang auftretenden Kräfte keine relevante Positionsänderung der mindestens einen Werkzeugaufnahme (40) zu dem Fahrgestell (12; 152) bewirken.

7. Bodenreinigungsmaschine nach einem der vorangehenden Ansprüche, **dadurch gekennzeichnet, dass** eine Federrate der Federeinrichtung (92) mindestens 10 N/mm und insbesondere mindestens 20 N/mm und insbesondere mindestens 30 N/mm und insbesondere mindestens 40 N/mm und insbesondere mindestens 50 N/mm und insbesondere mindestens 55 N/mm beträgt.

8. Bodenreinigungsmaschine nach einem der vorangehenden Ansprüche, **dadurch gekennzeichnet, dass** der Polygonallenker (64) als Trapezlenker oder Parallelogrammlenker ausgebildet ist.

9. Bodenreinigungsmaschine nach einem der vorangehenden Ansprüche, **dadurch gekennzeichnet, dass** die mindestens eine Strebe (74) mit der Federeinrichtung (92) einen ersten Bereich (94) aufweist, welcher längenfest ist und welcher an einem Schwenkgelenk (88) angeordnet ist, einen zweiten Bereich (96) aufweist, welcher längenfest ist und welcher an einem weiteren Schwenkgelenk (84) angeordnet ist, und mindestens eine Feder (98) aufweist, welche an dem ersten Bereich (94) und dem zweiten Bereich (96) fixiert ist und zwischen dem ersten Bereich (94) und dem zweiten Bereich (96) positioniert ist.

10. Bodenreinigungsmaschine nach einem der vorangehenden Ansprüche, **dadurch gekennzeichnet, dass** die Federeinrichtung (92) in die zweite Längsstrebe (74) integriert ist und die erste Längsstrebe (72) längenfest ausgebildet ist, wobei die erste Längsstrebe (72) bezogen auf die Schwerkraftrichtung (g) oberhalb der zweiten Längsstrebe (74) angeordnet ist, wenn die Bodenreinigungsmaschine auf einem Boden (62) aufsteht, und/oder an die erste Längsstrebe (72) eine Verstelleinrichtung (104) zur Einstellung einer Höhenposition der Werkzeugaufnahme (40) relativ zu dem Boden (62) angreift.

11. Bodenreinigungsmaschine nach einem der vorangehenden Ansprüche, **dadurch gekennzeichnet, dass** die Federeinrichtung (92) eine Grundstellung (124) aufweist, durch welche eine Ausgangslänge der mindestens einen Strebe (74) mit der Federeinrichtung (92) definiert ist, und dass eine Federkraft bestrebt ist, die Federeinrichtung (92) in die Grundstellung (124) zu bringen, und insbesondere dass die Länge der mindestens einen Strebe (74) mit der Federeinrichtung (92) in Abhängigkeit von der wirkenden Kraft gegenüber der Ausgangslänge verkleinerbar oder vergrößerbar ist, und insbesondere dass bei einer Verkleinerung gegenüber der Ausgangslänge eine relative Kippung der mindestens einen Werkzeugaufnahme (40) bewirkt ist, bei der ein Abstand zu einem Boden (62) eines der ersten Querstrebe (66) zugewandten Endes (128) eines Reinigungswerkzeugs (44) zunimmt, und insbesondere dass bei einer Vergrößerung gegenüber der Ausgangslänge eine relative Kippung der mindestens einen Werkzeugaufnahme (40) bewirkt ist, bei der ein Abstand zu einem Boden (62; 166) eines zu der ersten Querstrebe (66) abgewandten Endes (126) eines Bodenbearbeitungswerkzeugs (44) zunimmt.

12. Bodenreinigungsmaschine nach einem der vorangehenden Ansprüche, **gekennzeichnet durch** eine Verstelleinrichtung (104), welche der Halteeinrichtung (42) zugeordnet ist, durch welche ein Höhenabstand der mindestens einen Werkzeugaufnahme (40) zu einem Boden (62; 166), auf welchem die Bodenreinigungsmaschine aufsteht, feststellbar einstellbar ist, und insbesondere **gekennzeichnet durch** eine oder mehrere Arbeitsstellungen (114) der mindestens einen Werkzeugeinrichtung (38), in welcher ein oder mehrere Bodenbearbeitungswerkzeuge (44) auf den zu reinigenden Boden (62; 166) wirken, und eine oder mehrere Transportstellungen (112), in welcher das oder die Bodenbearbeitungswerkzeuge (44) beabstandet zu dem Boden (62; 166) sind, und insbesondere dass die Verstelleinrichtung (104) mindestens ein angetriebenes längenverstellbares Glied (106) umfasst, welches mit einer ersten Anlenkstelle (108) an die erste Längsstrebe (72) oder die zweite Längsstrebe (74) angelenkt ist und mit einer zweiten Anlenkstelle (110) an die erste Querstrebe (66) oder an das Fahrgestell (12) angelenkt ist, wobei durch das längenverstellbare Glied (106) ein Abstand zwischen der ersten Anlenkstelle (108) und der zweiten Anlenkstelle (110) feststellbar einstellbar ist.

13. Bodenreinigungsmaschine nach einem der vorangehenden Ansprüche, **dadurch gekennzeichnet, dass** die Federeinrichtung (92) an dem Polygonallenker (64) so angeordnet und ausgebildet ist, dass bei Krafteinwirkung auf das mindestens eine Bodenbearbeitungswerkzeug (44) mit einer ausreichend großen Kraftkomponente längs einer Federkraftwirkungsrichtung (102) der Federeinrichtung (92) eine Länge der mindestens einen Strebe (74) mit der Federeinrichtung (92) sich verkleinert.

14. Bodenreinigungsmaschine nach einem der vorangehenden Ansprüche, **dadurch gekennzeichnet, dass** der Anschlag (118) in einer Transportstellung (112) der mindestens einen Werkzeugaufnahme (40) wirksam ist.

15. Bodenreinigungsmaschine nach einem der vorangehenden Ansprüche, **dadurch gekennzeichnet, dass** der mindestens einen Werkzeugaufnahme (40) ein Rotationsantrieb (86) für das Bodenbearbeitungswerkzeug (44) zugeordnet ist, welcher insbesondere an der mindestens einen Werkzeugaufnahme (40) sitzt, und/oder dass die mindestens eine Werkzeugeinrichtung (38) als Reinigungswerkzeugeinrichtung ausgebildet ist, und dass das Bodenbearbeitungswerkzeug (44) ein Reinigungswerkzeug wie ein Kehrwerkzeug oder Schrubbwerkzeug ist.

16. Verfahren zum Betreiben einer Bodenreinigungsmaschine gemäß einem der vorangehenden Ansprüche, bei dem in einer Transportstellung (112) ein Abstand zu einem Boden (62; 166) eines der ersten Querstrebe (66) abgewandten Endes (126) eines Reinigungswerkzeugs (44) vergrößert wird, indem die Halteeinrichtung (42) von dem Boden (62; 166) weg verschwenkt wird und die mindestens eine Strebe (74) mit der Federeinrichtung (92) mit einem Bereich (96) an einem Anschlag (118) anliegt, wodurch die Länge der mindestens einen Strebe (74) mit der Federeinrichtung (92) vergrößert wird.

## Claims

1. Ground-cleaning machine, comprising
- a chassis (12; 152),
- at least one tool device (38) having at least one tool holder (40) and having a ground treatment tool (44) seated on the at least one tool holder (40), and
- a mounting device (42) which mounts the at least one tool holder (40) on the chassis (12; 152),
wherein the mounting device (42) comprises a polygonal linkage (64) having a first transverse strut (66), which is fixed relative to the chassis (12; 152), having a second transverse strut (68), relative to which the at least one tool holder (40) is fixed, having a first longitudinal strut (72), which is articulated to the first transverse strut (66) via a first pivot joint (76) in such a way as to be pivotable about a first pivot axle (78) and which is articulated to the second transverse strut (68) via a second pivot joint (80) in such a way as to be pivotable about a second pivot axle (82), and having a second longitudinal strut (74), which is articulated to the first transverse strut (66) via a third pivot joint (84) in such a way as to be pivotable about a third pivot axle (86) and which is articulated to the second transverse strut (68) via a fourth pivot joint (88) in such a way as to be pivotable about a fourth pivot axle (90), wherein a spring device (92) is integrated in at least one strut (74) of the polygonal linkage (64), by means of which spring device a length of the corresponding strut (74) between pivot axes (86, 90) for the at least one strut (74) is variable as a function of a force acting on the polygonal linkage (64),
**characterized in that** a stop (118) is assigned to the at least one strut (74) having the spring device (92), which stop is effective at a defined height position of the mounting device (42) relative to the chassis (12; 152), and **in that** the stop (118) is configured such that it blocks a mobility of a region (96) of the at least one strut (74) having the spring device (92) when the region (96) bears against the stop (118), and then the at least one strut (74) can be extended by way of the spring device (92).

2. Ground-cleaning machine according to claim 1, **characterized in that** the first transverse strut (66) is of fixed length and/or the second transverse strut (68) is of fixed length.

3. Ground-cleaning machine according to claim 1 or 2, **characterized in that** the spring device (92) is integrated in the first longitudinal strut (72) and/or the second longitudinal strut (74).

4. Ground-cleaning machine according to any one of the preceding claims, **characterized in that** the spring device (92) is arranged and configured on the polygonal linkage (64) such that the shape of a polygon formed between the pivot axes (78, 82, 86, 90) is variable as a result of a change in length of the at least one strut (74) by the spring device (92), wherein in particular a change in shape of the polygon brings about a change in position of the at least one tool holder (40) relative to the chassis (12).

5. Ground-cleaning machine according to any one of the preceding claims, **characterized in that** the spring device (92) is arranged and configured on the polygonal linkage (64) such that an effective, sufficiently large force on the polygonal linkage (64) brings about a relative pivoting of the at least one tool holder (40) relative to the chassis (12; 152) or to the ground (62; 166) on which the ground-cleaning machine is situated.

6. Ground-cleaning machine according to any one of the preceding claims, **characterized in that** the spring device (92) has such a minimum hardness that the forces occurring during a normal ground treatment operation do not bring about any relevant change in position of the at least one tool holder (40) relative to the chassis (12; 152).

7. Ground-cleaning machine according to any one of the preceding claims, **characterized in that** a spring rate of the spring device (92) is at least 10 N/mm and in particular at least 20 N/mm and in particular at least 30 N/mm and in particular at least 40 N/mm and in particular at least 50 N/mm and in particular at least 55 N/mm.

8. Ground-cleaning machine according to any one of the preceding claims, **characterized in that** the polygonal linkage (64) is configured as a trapezoidal linkage or parallelogram linkage.

9. Ground-cleaning machine according to any one of the preceding claims, **characterized in that** the at least one strut (74) having the spring device (92) has a first region (94) which is of fixed length and which is arranged on a pivot joint (88), a second region (96) which is of fixed length and which is arranged on a further pivot joint (84), and at least one spring (98) which is fixed to the first region (94) and the second region (96) and is positioned between the first region (94) and the second region (96).

10. Ground-cleaning machine according to any one of the preceding claims, **characterized in that** the spring device (92) is integrated in the second longitudinal strut (74) and the first longitudinal strut (72) is of fixed length, wherein, with respect to the direction of gravity (g), the first longitudinal strut (72) is arranged above the second longitudinal strut (74) when the ground-cleaning machine is situated on the ground (62), and/or an adjusting device (104) acts on the first longitudinal strut (72) in order to set a height position of the tool holder (40) relative to the ground (62).

11. Ground-cleaning machine according to any one of the preceding claims, **characterized in that** the spring device (92) has a basic position (124), by which an initial length of the at least one strut (74) having the spring device (92) is defined, and **in that** a spring force strives to bring the spring device (92) into the basic position (124), and in particular **in that** the length of the at least one strut (74) having the spring device (92) can be decreased or increased in relation to the initial length as a function of the acting force, and in particular **in that**, if the length is decreased in relation to the initial length, a relative tilting of the at least one tool holder (40) is brought about, during which a distance between the ground (62) and an end (128) of a cleaning tool (44) that faces towards the first transverse strut (66) increases, and in particular **in that**, if the length is increased in relation to the initial length, a relative tilting of the at least one tool holder (40) is brought about, during which a distance between the ground (62; 166) and an end (126) of a ground treatment tool (44) that faces away from the first transverse strut (66) increases.

12. Ground-cleaning machine according to any one of the preceding claims, **characterized by** an adjusting device (104) which is assigned to the mounting device (42) and by which a height distance between the at least one tool holder (40) and the ground (62; 166) on which the ground-cleaning machine is situated can be discernibly set, and in particular **characterized by** one or more working positions (114) of the at least one tool device (38), in which one or more ground treatment tools (44) act on the ground (62; 166) to be cleaned, and one or more transport positions (112), in which the ground treatment tool(s) (44) are at a distance from the ground (62; 166), and in particular in that the adjusting device (104) comprises at least one driven, length-adjustable member (106) which is articulated by a first articulation point (108) to the first longitudinal strut (72) or the second longitudinal strut (74) and is articulated by a second articulation point (110) to the first transverse strut (66) or to the chassis (12), wherein a distance between the first articulation point (108) and the second articulation point (110) can be discernibly set by the length-adjustable member (106).

13. Ground-cleaning machine according to any one of the preceding claims, **characterized in that** the spring device (92) is arranged and configured on the polygonal linkage (64) such that, when force acts on the at least one ground treatment tool (44) with a sufficiently large force component along a spring force action direction (102) of the spring device (92), a length of the at least one strut (74) having the spring device (92) decreases.

14. Ground-cleaning machine according to any one of the preceding claims, **characterized in that** the stop (118) is effective in a transport position (112) of the at least one tool holder (40).

15. Ground-cleaning machine according to any one of the preceding claims, **characterized in that** the at least one tool holder (40) is assigned a rotary drive (86) for the ground treatment tool (44), which in particular is seated on the at least one tool holder (40), and/or **in that** the at least one tool device (38) is configured as a cleaning tool device, and **in that** the ground treatment tool (44) is a cleaning tool such as a sweeping tool or scrubbing tool.

16. Method for operating a ground-cleaning machine according to any one of the preceding claims, in which, in a transport position (112), a distance between the ground (62; 166) and an end (126) of a cleaning tool (44) that faces away from the first transverse strut (66) is increased in that the mounting device (42) is pivoted away from the ground (62; 166) and the at least one strut (74) having the spring device (92) bears with a region (96) against a stop (118), as a result of which the length of the at least one strut (74) having the spring device (92) is increased.

## Revendications

1. Machine à nettoyer les sols, comprenant
- un châssis (12 ; 152),
- au moins un dispositif d'outillage (38) doté d'au moins un porte-outil (40) et d'un outil de traitement des sols (44) situé sur l'au moins un porte-outil (40), et
- un dispositif de retenue (42) qui maintient l'au moins un porte-outil (40) sur le châssis (12 ; 152),
dans laquelle le dispositif de retenue (42) comprend un guidon polygonal (64) avec une première traverse (66) qui est immobilisée par rapport au châssis (12 ; 152), avec une deuxième traverse (68), par rapport à laquelle l'au moins un porte-outil (40) est immobilisé, avec un premier longeron (72) articulé sur la première traverse (66) de manière pivotante, par l'intermédiaire d'une première articulation pivotante (76), autour d'un deuxième axe de pivotement (82) et articulé sur la deuxième traverse (68) de manière pivotante, par l'intermédiaire d'une deuxième articulation (80), autour d'un deuxième axe de pivotement (82), et avec un deuxième longeron (74), articulé sur la première traverse (66), par l'intermédiaire d'une troisième articulation pivotante (84), autour d'un troisième axe de pivotement (86) et articulé sur la deuxième traverse (68) de manière pivotante, par l'intermédiaire d'une quatrième articulation pivotante (88), autour d'un quatrième axe de pivotement (90), un dispositif à ressort (92) étant intégré dans au moins une entretoise (74) du guidon polygonal (64), dispositif à ressort au moyen duquel une longueur d'au moins une l'entretoise (74) correspondante peut varier entre des axes de pivotement (86, 90) pour l'au moins une entretoise (74) en fonction d'une force agissant sur le guidon polygonal (64),
**caractérisée en ce qu'**une butée (118) est affectée à l'au moins une entretoise (74) dotée du dispositif élastique (92), butée qui agit par rapport au châssis (12 ; 152) lorsque le dispositif de retenue (42) est à une hauteur définie, et **en ce que** la butée (118) est aménagée de manière à bloquer une mobilité d'une zone (96) de l'au moins une entretoise (74) dotée du dispositif élastique (92) lorsque la zone (96) plaque contre la butée (118), puis la longueur de l'au moins une entretoise (74) peut être modifiée par l'intermédiaire du dispositif élastique (92).

2. Machine à nettoyer les sols selon la revendication 1, **caractérisée en ce que** la première traverse (66) est fixe en longueur et/ou la deuxième traverse (68) est fixe en longueur.

3. Machine à nettoyer les sols selon la revendication 1 ou la revendication 2, **caractérisée en ce que** le dispositif élastique (92) est intégré dans le premier longeron (72) et/ou le deuxième longeron (74).

4. Machine à nettoyer les sols selon l'une quelconque des revendications précédentes, **caractérisée en ce que** le dispositif élastique (92) est disposé et aménagé sur le guidon polygonal (64) de telle manière que la forme d'un polygone formé entre les axes de pivotement (78, 82, 86, 90) peut varier grâce au dispositif élastique (92) en raison d'une modification en longueur de l'au moins une entretoise (74), une modification de la forme, en particulier, du polygone provoquant une modification de la position de l'au moins un porte-outil (40) par rapport au châssis (12).

5. Machine à nettoyer les sols selon l'une quelconque des revendications précédentes, **caractérisée en ce que** le dispositif élastique (92) est disposé et aménagé sur le guidon polygonal (64) de telle sorte qu'une force suffisamment efficace agissant sur le guidon polygonal (64) provoque un pivotement relatif de l'au moins un porte-outil (40) par rapport au châssis (12 ; 152) ou à un sol (62 ; 166) sur lequel est posée la machine à nettoyer les sols.

6. Machine à nettoyer les sols selon l'une quelconque des revendications précédentes, **caractérisée en ce que** le dispositif élastique (92) a une dureté minimale telle que les forces apparaissant lors d'une opération de traitement des sols normale ne provoquent pas de modification importante de la position de l'au moins un porte outil (40) par rapport au châssis (12 ; 152) .

7. Machine à nettoyer les sols selon l'une quelconque des revendications précédentes, **caractérisée en ce qu'**un facteur de rappel du dispositif élastique (92) est au moins égal à 10 N/mm et, en particulier, à au moins 20 N/mm et, en particulier, à au moins 30 N/mm et, en particulier, à au moins 40 N/mm, et, en particulier, à au moins 50 N/mm et, en particulier, à au moins 55 N/mm.

8. Machine à nettoyer les sols selon l'une quelconque des revendications précédentes, **caractérisée en ce que** le guidon polygonal (64) a la forme d'un guidon trapézoïdal ou d'un guidon parallélépipédique.

9. Machine à nettoyer les sols selon l'une quelconque des revendications précédentes, **caractérisée en ce que** l'au moins une entretoise (74) dotée du dispositif élastique (92) présente une première zone (94) fixe en longueur disposée sur une articulation pivotante (88), présente une deuxième zone (96) fixe en longueur disposée sur une autre articulation pivotante (84), et au moins un ressort (98) immobilisé contre la première zone (94) et la deuxième zone (96) et positionné entre la première zone (94) et la deuxième zone (96).

10. Machine à nettoyer les sols selon l'une quelconque des revendications précédentes, **caractérisée en ce que** le dispositif élastique (92) est intégré dans le deuxième longeron (74) et le premier longeron (72) est fixe en longueur, le premier longeron (72) étant disposé au-dessus du deuxième longeron (74) par rapport au sens de la gravité (g) lorsque la machine à nettoyer les sols se trouve sur un sol (62), et/ou un dispositif de réglage (104), destiné à l'ajustement d'une position en hauteur du porte-outil (40) par rapport au sol (62) agit sur le premier longeron (72).

11. Machine à nettoyer les sols selon l'une quelconque des revendications précédentes, **caractérisée en ce que** le dispositif élastique (92) présente une position de base (124) qui définit une longueur de départ de l'au moins une entretoise (74) dotée du dispositif élastique (92), et **en ce qu'**une force élastique cherche à amener le dispositif élastique (92) en position de base (124) et, en particulier, **en ce que** la longueur de l'au moins une entretoise (74) dotée du dispositif élastique (92) peut être diminuée ou augmentée par rapport à la longueur de départ en fonction de la force qui agit et, en particulier, **en ce qu'**une diminution par rapport à la longueur de départ provoque un basculement relatif de l'au moins un porte-outil (40) lors duquel une distance, par rapport à un sol (62), d'une extrémité (128), dirigée vers la première traverse (66), d'un outil de nettoyage (44) augmente et, en particulier, **en ce qu'**une augmentation par rapport à la longueur de départ provoque un basculement relatif de l'au moins un porte-outil (40) lors duquel une distance par rapport à un sol (62 ; 166)) d'une extrémité (126), opposée à la première traverse (66), d'un outil de traitement des sols (44) augmente.

12. Machine à nettoyer les sols selon l'une quelconque des revendications précédentes, **caractérisée par** un dispositif de réglage (104), affecté au dispositif de retenue (42) grâce auquel une distance en hauteur entre l'au moins un porte-outil (40) et un sol (62 ; 166), sur lequel se trouve la machine à nettoyer les sols, peut être réglée de manière fixe et, en particulier, **caractérisée par** une ou plusieurs positions de travail (114) de l'au moins un dispositif d'outillage (38) dans lequel un ou plusieurs outils de traitement des sols (44) agissent sur le sol (62 ; 166) à nettoyer, et une ou plusieurs positions de transport (112) dans laquelle le ou les outils de traitement des sols (44) sont à distance du sol (62 : 166), et en particulier en ce que le dispositif de réglage (104) comprend au moins un élément entraîné réglable en longueur (106) qui est articulé, avec un premier point d'articulation (108), sur le premier longeron (72) ou le deuxième longeron (74) et, avec un deuxième point d'articulation (110) sur la première traverse (66) ou sur le châssis (12), l'élément réglable en longueur (106) permettant d'ajuster de manière fixe une distance entre le premier point d'articulation (108) et le deuxième point d'articulation (110).

13. Machine à nettoyer les sols selon l'une quelconque des revendications précédentes, **caractérisée en ce que** le dispositif élastique (92) est disposé et aménagé sur le guidon polygonal (64) de telle sorte que lorsqu'une composante de force suffisamment grande agit sur l'au moins un outil de traitement des sols (44) le long d'un sens d'action d'une force élastique (102) du dispositif élastique (92), une longueur de l'au moins une entretoise (74) dotée du dispositif élastique (92) diminue.

14. Machine à nettoyer les sols selon l'une quelconque des revendications précédentes, **caractérisée en ce que** la butée (118) agit dans une position de transport (112) de l'au moins un porte-outil (40).

15. Machine à nettoyer les sols selon l'une quelconque des revendications précédentes, **caractérisée en ce qu'**un entraînement rotatif (86) pour l'outil de traitement des sols (44) est affecté à l'au moins un porte-outil (40), lequel entraînement est disposé, en particulier, sur l'au moins un porte-outil (40), et/ou **en ce que** l'au moins un dispositif d'outillage (38) est un dispositif d'outillage pour le nettoyage, et **en ce que** l'outil de traitement des sols (44) est un outil de nettoyage tel qu'un outil de balayage ou un outil de récurage.

16. Procédé pour l'exploitation de la machine à nettoyer les sols selon l'une quelconque des revendications précédentes, dans lequel, dans une position de transport (112), une distance par rapport à un sol (62 ; 166) d'une extrémité (126), à l'opposé de la première traverse (66), d'un outil de nettoyage (44) est augmentée lorsque le dispositif de retenue (42) est pivoté en s'éloignant du sol (62 ; 166) et l'au moins une entretoise (74) dotée du dispositif élastique (92) plaque contre une butée (118) avec une zone (96), moyennant quoi la longueur de l'au moins une entretoise (74) dotée du dispositif élastique (92) augmente.
